# EUROPÄISCHE PATENTSCHRIFT

(11) **EP 0 127 156 B1**
(45) Veröffentlichungstag und Bekanntmachung des Hinweises auf die Patenterteilung: **22.06.1988**
(21) Anmeldenummer: 84105985.0
(22) Anmeldetag: 25.05.1984
(51) Int. Cl.: B21D 11/00, B21D 35/00, B21F 1/00

(54) **Draht- und Bandbearbeitungsmaschine**
Machine for working wire and strip
Machine pour usiner des fils et des bandes

(30) Priorität: 27.05.1983 DE 3319380
(43) Veröffentlichungstag der Anmeldung: 05.12.1984
(73) Patentinhaber: Bihler, Otto, D-87642 Halblech (DE)
(72) Erfinder: Bihler, Otto, D-8559 Halblech/Füssen (DE); Brüller, Eduard, CH-4632 Trimbach (CH)
(74) Vertreter: Weickmann, Heinrich, Dipl.-Ing.

(56) Entgegenhaltungen:
- DE-A- 2 347 498
- DE-A- 2 457 048
- DE-A- 2 625 022
- DE-A- 3 205 493
- DE-C- 1 019 526
- DE-U- 1 887 318

## Beschreibung

Die Erfindung betrifft eine Draht- und Bandbearbeitungsmaschine, umfassend einen stationären Hauptrahmen mit mindestens einer eine Hauptbearbeitungsebene definierenden Hauptbearbeitungsplatte, wobei an der Hauptbearbeitungsplatte mindestens drei zu der Hauptbearbeitungsebene parallel verlaufende, antriebsmässig miteinander verbundene Antriebswellen längs aneinander anschliessender Seiten eines Polygonzugs angeordnet sind und diese Antriebswellen an Hauptzapfstellen zum Antrieb von durch Befestigungsmittel an der Hauptbearbeitungsplatte anbringbaren Bearbeitungseinheiten ausgerüstet sind.

Eine solche Draht- und Bandbearbeitungsmaschine ist bekannt aus der DE-A 2 457 048, Blatt 1. Bei dieser bekannten Draht- und Bandbearbeitungsmaschine sind auf ein und derselben Seite der Hauptbearbeitungsplatte sowohl die Antriebswellen als auch die Bearbeitungseinheiten angebracht. Auf den Antriebswellen sitzen Kurvenscheiben, welche auf die Bearbeitungseinheiten einwirken. Durch die Anordnung der Antriebswellen und der Bearbeitungseinheiten auf der gleichen Seite der Hauptbearbeitungsplatte ergibt sich eine räumliche Beengung, welche die Freiheit der Wahl der Arbeitspositionen und der Arbeitsrichtungen einschränkt.

Aus der US-A.3 987 740 ist eine Einrichtung zum Falzen von Blechteilen bekannt, bei welcher eine Schneckenwelle mit einem Schneckenrad in Eingriff steht, wobei dieses Schneckenrad seinerseits auf einer Schneckenradwelle drehfest sitzt und auf dieser Schneckenradwelle neben dem Schneckenrad eine Kurvenscheibe angebracht ist. Die Kurvenscheibe wirkt dabei auf einen Winkelhebel ein, welcher an seinem einen Ende einen Kurvenscheibenfolger zum Eingriff mit der Kurvenscheibe trägt und an seinem anderen Ende als Falzwerkzeug ausgebildet ist. Die Schneckenwelle, das Schneckenrad, die Schneckenradwelle und die Kurvenscheibe sind innerhalb eines Gehäuses untergebracht.

Der Erfindung liegt die Aufgabe zugrunde, eine Draht- und Bandbearbeitungsmaschine gattungsgemässer Art so auszubilden, dass Bearbeitungseinheiten in einer möglichst grossen Anzahl verschiedener Positionen und mit unterschiedlichen Arbeitsrichtungen gegenüber dem zu bearbeitenden Werkstück ohne komplizierte Antriebsübertragungen angebracht werden können. Zur Lösung dieser Aufgabe wird erfindungsgemäss vorgeschlagen, dass die Antriebswellen auf der einen Seite der Hauptbearbeitungsplatte angebracht sind und die Bearbeitungseinheiten auf der anderen Seite der Hauptbearbeitungsplatte anbringbar sind, dass die Antriebswellen als Schneckenwellen ausgebildet sind und dass die Bearbeitungseinheiten durch die Hauptbearbeitungsplatte hindurch vermittels Schneckenradwellen mit zur Hauptbearbeitungsebene senkrechter Achse antreibbar sind, welche mit je einem in Antriebseingriff mit der jeweiligen Schneckenwelle stehenden Schneckenrad drehfest verbunden sind.

Durch die kombinierte Anwendung von mindestens drei längs aneinander anschliessender Seiten eines Polygonzugs angeordneten Antriebswellen und der Verbindung dieser auf der einen Seite der Hauptbearbeitungsplatte gelegenen Wellen mit den auf der anderen Seite der Hauptbearbeitungsplatte gelegenen Bearbeitungseinheiten durch die Hauptbearbeitungsplatte durchsetzende Schneckenradwellen wird eine grosse Vielfalt von Positionen und Arbeitsrichtungen der Bearbeitungseinheiten ermöglicht. Gleichzeitig wird durch die Ausbildung des Antriebs mit Schneckenwellen und Schneckenrädern erreicht, dass in den Schneckenwellen verhältnismässig kleine Drehmomente auftreten im Vergleich zu den an den Bearbeitungseinheiten abgenommenen Drehmomenten, da die Schneckenwellen mit einer wesentlich grösseren Drehzahl umlaufen als die Schneckenräder.

Weiterbildungen der Erfindung ergeben sich aus den Unteransprüchen. Die diesen Weiterbildungsmassnahmen vorangehenden zusätzlichen Aufgaben und die sich aus ihnen ergebenden Vorteile ergeben sich aus der Figurenbeschreibung.

Die beiliegenden Figuren erläutern die Erfindung anhand von Ausführungsbeispielen. Es stellen dar:
Fig. 1 eine Frontansicht einer erfindungsgemässen Werkstückbearbeitungsmaschine;
Fig. 2 eine Draufsicht auf die Maschine gemäss Fig. 1 in Pfeilrichtung II der Fig. 1;
Fig. 3 eine Seitenansicht der Maschine gemäss Pfeilrichtung 111 der Fig. 1, teilweise aufgebrochen;
Fig. 4 einen Schnitt nach Linie IV der Fig. 1;
Fig. 5 das Antriebsschema der Schneckenwellen und zugehörigen Zapfstellen in der Maschine gemäss Fig. 1;
Fig. 6 eine Frontansicht entsprechend derjenigen der Fig. 1 mit einer Bandvorschubeinheit und mit zusätzlichen kontinuierlich verstellbaren Bearbeitungseinheiten;
Fig. 7 eine Frontansicht entsprechend derjenigen der Fig. 1 bei einer abgewandelten Ausführungsform;
Fig. 8 einen Schnitt nach Linie VIII, VIII der Fig. 7;
Fig. 9 und Fig. 10 schematische Detaildarstellungen zu Fig. 3;
Fig. 9a eine schematische Detaildarstellung zu Fig. 3 in Pfeilrichtung IXa der Fig. 3;
Fig. 11 die Lagerung einer Schneckenradwelle in zwei zueinander parallelen Hauptbearbeitungsplatten in Eingriff mit der dazugehörigen Schneckenwelle;
Fig. 12 eine Frontansicht in Betrachtungsrichtung der Fig. 1 bei einer Ausführungsform, bei der der Hauptrahmen der Maschine durch einen äusseren Stützrahmen umschlossen ist und dieser Stützrahmen als Träger einer Verkleidung dient;
Fig. 13 eine Draufsicht auf die Anordnung gemäss Fig. 12 in Pfeilrichtung XIII der Fig. 12;
Fig. 14 einen Schnitt nach Linie IV, IV der Fig. 1 bei einer mit anderen Bearbeitungseinheiten ausgerüsteten Maschine;
Fig. 15 ein Detail zu der Anordnung gemäss Fig. 6 in Pfeilrichtung XV der Fig. 6.

In Fig. 1 ist ein Hauptrahmen ganz allgemein mit 10 bezeichnet. Dieser Rahmen 10 ist wie aus Fig. 3 ersichtlich im wesentlichen gebildet von zwei Hauptbearbeitungsplatten 11 und 12, die zusammen mit Bodenauflageholmen 13 als einstükkiges Gussteil hergestellt sind. Durch die beiden Hauptbearbeitungsplatten 11 und 12 sind zwei Hauptbearbeitungsebenen G und H definiert (Fig. 3). In den Hauptbearbeitungsplatten 11 und 12 sind Schwalbenschwanznuten 14 für die Befestigung von Bearbeitungseinheiten oder anderem Maschinenzubehör angebracht. In dem Hauptrahmen 10 sind zwischen den beiden Hauptbearbeitungsplatten 11 und 12 vier Schneckenwellen 15, 16, 17 und 18 in der Mittelebene M zwischen den beiden Hauptbearbeitungsebenen G und H angeordnet. Die Wellenanordnung erkennt man im einzelnen aus Fig. 5. Die Wellen 15, 16, 17 und 18 sind in Lagern 19 gelagert, die einstückig mit dem die Hauptbearbeitungsplatten 11 und 12 umfassenden Gussteil hergestellt sind.

Die vier Schneckenwellen 15 bis 18 sind längs eines Rechteckpolygonzugs angeordnet. Die Wellen 15 und 16,16 und 17 sowie 17 und 18 sind durch Kegelradstufen 20 antriebsmässig miteinander verbunden. Jeder der Schneckenwellen 15, 16, 17 und 18 sind mehrere Hauptzapfstellen 15a, 16a, 17a bzw. 18a zugeordnet, und zwar in jeder der Hauptbearbeitungsplatten 11 und 12.

Die Hauptzapfstellen 15a bis 18a dienen dem Antrieb von Bearbeitungseinheiten, welche auf den Hauptbearbeitungsplatten 11 bzw. 12 mittels der Schwalbenschwanznuten 14 befestigt werden können.

In Fig. 3 ist dargestellt, wie zwei Hauptzapfstellen 15a in den beiden Hauptbearbeitungsplatten 11 und 12 im einzelnen ausgebildet sind. Man erkennt dort eine Schneckenradwelle 21 mit einem Schneckenrad 22. Die Schneckenradwelle 21 ist in Lagern 23 in den beiden Hauptbearbeitungsplatten 11 und 12 drehbar gelagert. Das Schnekkenrad 22 ist drehfest mit der Schneckenradwelle 21 verbunden und steht in Antriebseingriff mit der Schneckenwelle 15. Die Schnecke auf der Schneckenwelle 15 und die Verzahnung des Schneckenrads 22 sind so ausgebildet, dass die Schneckenradwelle 21 mit einer Drehzahl umläuft, die etwa ¹/₅ der Drehzahl der Schneckenwelle 15 entspricht.

Die Schneckenradwellen 21 sind an ihren in den Hauptbearbeitungsebenen G und H liegenden Enden mit Kupplungseinrichtungen 24 versehen, die zum Eingriff mit entsprechenden Gegenkupplungseinrichtungen von anzubauenden Bearbeitungseinheiten bestimmt sind, so dass diese Bearbeitungseinheiten durch die Schneckenradwellen 21 angetrieben werden können. Auf Einzelheiten dieser Kupplungseinrichtungen wird im Zusammenhang mit Fig. 11 noch einzugehen sein.

In den Fig. 1 und 3 erkennt man schematisch dargestellt einige Biegeeinheiten 25, die dort von der Schneckenwelle 17 aus über zugehörige Hauptzapfstellen 17a angetrieben sind. Die Biegeeinheiten 25 sind, wie in Fig. 1 schematisch angedeutet, beispielsweise von jeweils einem Nokken 25a, einem Biegestempel 25b und einer Biegestempelführung 25c gebildet, wobei der Nokken 25a von der Schneckenwelle 17 über die zugehörige Zapfstelle 17a angetrieben ist.

Wie aus Fig. 1 zu ersehen, sind den Schneckenwellen 16, 17 und 18 Hauptzapfstellen 16a, 17a und 18a beidseits der jeweiligen Schneckenwelle zugeordnet, wobei die Hauptzapfstelle auf der einen Seite auf Lücke stehen zu den Hauptzapfstellen auf der anderen Seite. Auf diese Weise ergibt sich eine grosse Auswahlvielfalt für die Positionierung der Biegeeinheiten entsprechend der jeweils durchzuführenden Biegeaufgabe.

Wie aus Fig. 1 ersichtlich, sind die beiden Enden der Schneckenwelle 15 und gegebenenfalls auch die beiden Enden der Schneckenwelle 17 mit je einem hydraulischen Antriebsmotor 26 verbunden. Die Hydraulikmotoren 26 sind an eine gemeinsame Druckversorgerpumpe 27 angeschlossen (siehe Fig. 12), und zwar können die hydraulischen Antriebsmotoren 26 von der hydraulischen Druckversorgungspumpe 27 her ohne Mengenteiler gespeist werden. Durch das Vorhandensein einer Mehrzahl von hydraulischen Antriebsmotoren werden die Schneckenwellen entlastet, und Torsionen der Schneckenwellen werden weitgehend ausgeschaltet. An dieser Stelle ist auch zu bemerken, dass die an den Schneckenwellen 15 bis 18 angreifenden Drehmomente ohnehin verhältnismässig klein sind im Vergleich zu den an den Bearbeitungseinheiten abgenommenen Drehmomenten, da die Schneckenwellen 15 bis 18 mit einer wesentlich grösseren Drehzahl umlaufen als die Schneckenräder 22 und deren Schneckenradwellen 21.

Der Eingriff zwischen den Schneckenrädern 22 und den Schneckenwellen 15 bis 18 ist frei von Flankenspiel, da jeweils mehrere Zähne der Schneckenräder 22 mit Schneckenwindungen der Schneckenwellen 15 bis 18 in Eingriff stehen; dies ist ein wesentlicher Vorteil gegenüber der Drehmomentübertragung durch Stirnzahnradpaarungen, bei denen in ungünstigen Eingriffssituationen jeweils nur ein Zahn eines jeden Rads mit einem Zahn des anderen Rads in Eingriff steht.

Es wird also bei der erfindungsgemässen Ausbildung eine exakte und spielfreie Synchronisierung sämtlicher Zapfstellen, d.h. Schneckenradwellen 21 mit den Schneckenwellen 15 bis 18 und den Antriebsmotoren 26 erreicht.

Die soweit beschriebene Maschine ist dazu bestimmt und geeignet, dass Werkstücke in beiden Hauptarbeitsebenen G und H bearbeitet werden. Die Werkstücke können beispielsweise aus einem Metall-Bandmaterial gewonnen werden, welches der Hauptbearbeitungsebene H (Fig. 2) zugeführt wird. In Fig. 2 ist mit ausgezogenen Linien eine Bandmaterialzuführung 28 dargestellt und mit strichpunktierten Linien eine Bandmaterialzuführung 28'. Damit soll kundgetan werden, dass grundsätzlich eine Bandzufuhr parallel zu den Hauptbearbeitungsebenen G und H aber auch senkrecht zu den Hauptbearbeitungsebenen G und H möglich ist. Die Wahl der Bandzuführungsrichtung hängt dabei von dem jeweils herzustellenden Werkstück ab. Es ist dabei zu beachten, dass bestimmte Biegevorgänge parallel zu Walzrichtung des Bandes und andere Biegevorgänge senkrecht zur Walzrichtung des Bandes durchgeführt werden sollen.

Um aus dem Bandmaterial, welches gemäss Fig. 2 zugeführt wird, einzelne Zuschnitte zu gewinnen, ist an dem Maschinenhauptrahmen 10 eine Stanzpresse 29 angeordnet, die, wie aus Fig. 3 zu ersehen, als L-förmige Einheit ausgebildet ist mit einem quer zu den Hauptebenen G und H gerichteten Schenkel 29a und einem an dem Schenkel 29a nach unten hängenden Schenkel 29b. Der Schenkel 29a ist an den Oberkanten der Hauptbearbeitungsplatten 11 und 12 durch Linearführungen 30 geführt. Die Linearführungen 30 sind dabei so ausgeführt, dass der Schenkel 29a von den Hauptbearbeitungsplatten 11 und 12 nicht abkippen kann. In dem Schenkel 29a sind zwei Schnekkenradwellen 31 mit Schneckenrädern 32 drehbar gelagert (in Fig. 3 ist nur eines dieser Schneckenräder dargestellt). Die Schneckenräder 32 kämmen mit der Schneckenwelle 15, die zwischen den Oberkanten der Hauptbearbeitungsplatten 11 und 12 nach oben frei liegt. Die Schneckenradwellen 31 sind gekuppelt mit zwei Exzenterantriebswellen 33, die in dem Schenkel 29b beidendig gelagert sind. An der freiliegenden Seite des Schenkels 29b sind auf jeder der Exzenterantriebswellen 33 weitere hydraulische Zusatzmotoren 34 angeordnet, welche die Exzenterantriebswellen 33 von Drehmomenten entlasten. Es ist auch möglich, die beiden in Fig. 3 hintereinander liegenden Exzenterabtriebswellen 33 über ein Verbindungszahnrad miteinander zu kuppeln und einen zusätzlichen Hydraulikmotor 34 auf dieses Verbindungszahnrad wirken zu lassen.

Der Schenkel 29b bildet einen Pressenrahmen mit einem Pressenrahmenoberteil 29ba und einem Pressenrahmenunterteil 29bb. In dem Pressenrahmenoberteil 29ba ist eine Vertikalführung 35 für einen Pressenbär 36 ausgebildet. Der Pressenbär 36 ist durch insgesamt vier Pleuelstangen 37 von den Exzenterantriebswellen 33 auf und ab beweglich.

An dem Pressenrahmenunterteil 29bb ist ein Pressentisch 38 ausgebildet. Auf dem Pressentisch 38 ist eine untere Werkzeugaufspannplatte 39 befestigt. Diese Werkzeugaufspannplatte 39 ist durch eine Keilplatte 40 höhenverstellbar. Die Keilplatte 40 liegt auf dem Pressentisch 38 auf und trägt ihrerseits die untere Werkzeugaufspannplatte 39. Die Keilplatte 40 ist durch einen Spindeltrieb 41 zum Zwecke der Höhenverstellung der Werkzeugaufspannplatte 39 verschiebbar. Der Spindeltrieb 41 ist mit einem hydraulischen Spindelantriebsmotor 42 verbunden. Die Werkzeugaufspannplatte 39 wird durch Federn 43 gegen die Keilplatte 40 angedrückt, wobei letztere gleichzeitig gegen den Pressentisch 38 angedrückt wird. Nach erfolgter Höheneinstellung der unteren Werkzeugaufspannplatte 39 wird diese in der erreichten Lage durch nicht eingezeichnete Klemmittel festgeklemmt.

An dem Pressenbär 36 ist eine obere Werkzeugaufspannplatte 44 in analoger Weise durch eine Keilplatte höhenverstellbar angebracht.

Der untere Pressenrahmenteil 29bb ist auf einer Stützschiene 45 abgestützt, die auf den Bodenauflageholmen 13 des Hauptrahmens 10 befestigt ist. Der Pressenrahmenunterteil 29bb stützt sich wie aus Fig. 9a zu ersehen, auf der Stützschiene 45 durch zwei höhenverstellbare Rollenlagerböcke 46 ab, wenn die Stanzpresse 29 in Längsrichtung der Linearführung 30 verschoben werden soll. Wenn eine bestimmte Endposition der Stanzpresse 29 erreicht ist, so werden die Rollenlagerböcke 46 in Fig. 9a nach oben verstellt, so dass Stützschuhe 47 in Eingriff mit der Stützschiene 45 treten und damit die Stanzpresse 29 unverrückbar auf der Stützschiene 45 aufliegt. Es können natürlich noch weitere Befestigungsmittel vorgesehen sein, um im Arbeitsbetrieb die Stanzpresse 29 in Längsrichtung der Linearführung 30 zu sichern.

Die im Arbeitsbetrieb zur Drehung der Exzenterantriebswellen 33 und damit zur Auf- und Abbewegung des Pressenbärs 36 dienenden Schneckenräder 32 können auch zur Verschiebung der Stanzpresse 29 in Pfeilrichtung 48 der Fig. 1, d.h. senkrecht zur Zeichenebene der Fig. 3 herangezogen werden. Man braucht hierzu nur die Schneckenräder 32 oder die mit ihnen gekuppelten Exzenterantriebswellen 33 zu blockieren. Dann kann durch Drehung der Schneckenwelle 15 die Stanzpresse 29 verschoben werden. Alternativ ist es zum Verschieben der Stanzpresse 29 in Pfeilrichtung 48 der Fig. 1 auch möglich, die Schneckenwelle 15 festzusetzen und die Schnekkenräder 32 von dem Hydraulikmotor 34 anzutreiben, so dass die Schneckenwelle 15 als Zahnstange wirkt.

Der Pressenrahmenoberteil 29ba ist mit dem Pressenrahmenunterteil 29bb durch vorgespannte Zuganker 49 verbunden. Diese Zuganker 49 durchsetzen Distanzhülsen 50, die zwischen dem Pressenrahmenoberteil 29ba und dem Pressenrahmenunterteil 29bb angeordnet sind. Die Zuganker 49 stehen unter einer Vorspannung, die den grössten zu erwartenden Pressenkräften entspricht. Die Stanzpresse 29 kann beispielsweise bis zu 100 t ausgelegt sein. Die in der Stanzpresse 29 auftretenden Kräfte werden durch die Zuganker 49 aufgenommen und werden nicht auf den Maschinenhauptrahmen 10 übertragen.

Die Distanzhülsen 50 und die Zuganker 49 sind zur Anpassung der Presse an unterschiedlich hohe Werkstücke austauschbar; die Feineinstellung erfolgt durch die Keilplatten 40.

Der Schenkel 29a und der Schenkel 29b können, als einteiliges Gussstück hergestellt sein; sie können aber auch etwa in der Hauptbearbeitungsebene H geteilt und miteinander verschraubt sein.

Der Pressenrahmenoberteil 29ba kann, wie aus Fig. 9 ersichtlich, aus drei sandwichartig zusammengesetzten und miteinanderverbundenen Teilen B, C und D zusammengesetzt sein, wobei die Vertikalführung in den Scheiben B und D ausgebildet ist. Durch Einsetzen oder Weglassen der Scheibe C gemäss Fig. 9 bzw. 10 kann dann die Breite der Vertikalführung 35 senkrecht zu den Hauptarbeitsebenen G und H verändert werden, so dass unterschiedlich breite Pressbären 36 eingesetzt werden können. In entsprechender Weise kann auch der Pressenrahmenunterteil 29bb aufgebaut sein.

Die Schneckenradwellen 31 in der Stanzpresse 29 liefern an ihren in der Fig. 3 linken Enden zusätzliche Zapfstellen 51 für eine oder mehrere nicht eingezeichnete Bearbeitungseinheiten, die mit der Stanzpresse 29 kontinuierlich verstellbar sind.

Die aus den Materialbändern 28 bzw. 28' (Fig. 2) durch die Presse 29 ausgestanzten Zuschnitte können zunächst im Bereich der Hauptarbeitsebene H bearbeitet werden. Sie werden zu diesem Zwecke aus dem Bereich der Stanzpresse 29 an den jeweiligen Bearbeitungsort verschoben mittels nicht dargestellter Zwischenvorschubeinrichtungen, welche eine Platine etwa an den in Fig. 2 mit X bezeichneten Ort bringen. An diesem Ort X können, wie aus Fig. 14 zu ersehen, beispielsweise Schweissoperationen mittels eines Schweissstempels 52 oder Gewindeschneidoperationen mittels eines Gewindeschneiders 53 durchgeführt werden. Der Gewindeschneider 53 und der Schweissstempel 52 sind an einer Bearbeitungseinheit 54 angebracht, welche an der Hauptbearbeitungsplatte 12 befestigt ist und von einer Hauptzapfstelle 16a über einen Winkeltrieb 55 (Fig. 2) angetrieben wird. Die Bearbeitungseinheit 54 kann auch, wie aus Fig. 4 ersichtlich, mit einer schräg zur Hauptebene H arbeitenden Biegeeinheit 56 bestückt sein.

Es ist auch möglich, in der Hauptarbeitsebene H weiteres Bandmaterial zuzuführen und durch weitere Stanzpressen zu unterteilen, so dass auf der Seite der Hauptbearbeitungsebene H verschiedene von verschiedenem Bandmaterial gewonnene Zuschnitte miteinander verbunden werden können.

Das auf der Seite der Hauptbearbeitungsebene H bearbeitete Werkstück wird sodann in die andere Hauptbearbeitungsebene G transportiert, um dort weiter bearbeitet zu werden.

Für den Transport der Werkstücke von der Hauptbearbeitungsebene H zu der Hauptbearbeitungsebene G sind die Hauptbearbeitungsplatten 11 und 12 mit Werkstückdurchgangsöffnungen 11 a und 12a (Fig. 1 und 4) versehen, die miteinander fluchten. Die Ränder dieser Werkstückdurchgangsöffnungen 11 und 12a sind durch in senkrecht zu den Hauptbearbeitungsebenen G und H stehenden Nebenbearbeitungsebenen I, K, L und M liegende Platten miteinander verbunden. Diese Platten können einstückig mit dem Hauptrahmen 10 gegossen sein. Damit ist ein Durchgangsschacht definiert, durch welchen hindurch die Werkstücke von der Hauptarbeitsebene H zur Hauptarbeitsebene G gelangen können. An den Rändern der Werkstückdurchgangsöffnungen 11 a und 12a können, wie aus Fig. 4 zu ersehen, zusätzliche Befestigungsmittel 57 für Bearbeitungseinheiten, beispielsweise für Biegewiederlager, angebracht sein.

Den Nebenbearbeitungsebenen I, K, L und M sind Nebenzapfstellen 15b, 16b, 17b und 18b zugeordnet, wie in Fig. 5 dargestellt. Die Nebenzapfstelle 16b gemäss Fig. 5 - u.ä. gilt für die übrigen Nebenzapfstellen - umfasst eine Schnekkenradwelle 58 mit einem Schneckenrad 59 in Eingriff mit der Schneckenwelle 16. Die Schnekkenradwelle 58 durchsetzt die Nebenbearbeitungsebene K und eine weitere Nebenbearbeitungsebene N an der Aussenseite des Hauptrahmens (Fig. 1). Die Schneckenradwelle 58 kann über die Nebenbearbeitungsebenen K und N vorstehen, wie in Fig. 1 dargestellt. Sie kann aber auch in den Nebenbearbeitungsebenen K und N enden und dort mit Kupplungseinrichtungen, ähnlich der Kupplungseinrichtung 24 gemäss Fig. 3, versehen sein. Die Nebenbearbeitungsebenen K und N sind durch Platten gebildet, welche die Hauptbearbeitungsplatten 11 und 12 miteinander verbinden. Diese Platten können auf den Hauptbearbeitungsplatten festgeschraubt sein. Zum Beispiel erkennt man in Fig. 3 eine Nebenbearbeitungsplatte 60, welche der Nebenbearbeitungsebene 0 in Fig. 1 entspricht.

Gemäss Fig. 1 ist an der Schneckenradwelle 58 innerhalb des Werkstückdurchgangs 11a, 12a ein Transportrad 61 angebracht, welches eine weitere Zwischenvorschubeinrichtung darstellt, die den Vorschub des Werkstücks von der Hauptbearbeitungsebene H zur Hauptbearbeitungsebene G besorgt. Ein weiteres entsprechend ausgebildetes und angetriebenes Transportrad ist gemäss Fig. 1 mit 62 bezeichnet, der Nebenbearbeitungsebene L zugeordnet und durch die Nebenzapfstelle 17b angetrieben.

Sobald das Werkstück unter der Wirkung der Transporträder 61 und 62 die Hauptbearbeitungsebene G erreicht hat, wird es dort durch die Biegeeinheiten 25 weiter bearbeitet.

Das in der Fig. 1 linke Ende der Schneckenradwelle 58 ist zum Antrieb einer auf der Nebenbearbeitungsebene N anzubringenden Bearbeitungseinheit oder einer dort anzubringenden Zubehöreinrichtung geeignet. Auch an den Nebenbearbeitungsebenen N und 0 können Befestigungsmittel für Bearbeitungseinheiten u. dgl. angebracht sein, beispielsweise in Form von hinterschnittenen Nuten.

Die Schneckenradwelle 58 der Nebenzapfstelle 16b kann in den die Nebenbearbeitungsebenen K und N bildenden Nebenbearbeitungsplatten gelagert sein, wie durch die Lager 63 in Fig. 5 angedeutet.

Wie aus Fig. 6 zu ersehen, kann auch in der Hauptbearbeitungsebene G eine Bandvorschubeinheit 64 angebracht sein, die über einen Pleueltrieb 65 von einer Hauptzapfstelle 17a her angetrieben ist. Fig. 6 zeigt in Abweichung von Fig. 1 auf der Hauptbearbeitungsebene G eine Mehrzahl von Biegeeinheiten 25' an der Oberseite des Werkstückdurchgangs 11a, 12a. An der Unterseite dieses Werkstückdurchgangs ist eine in Längsrichtung verschiebbare Bearbeitungseinheit 66 angebracht. An der Nebenbearbeitungsebene 0 ist eine Vertikalführung 67 für eine Bearbeitungseinheit 68 angebracht. Diese Bearbeitungseinheit, beispielsweise eine Bandeinzugseinheit, kann kontinuierlich verschiebbar sein und gleichwohl von einer festen Nebenzapfstelle 18b (Fig. 5) angetrieben sein. Die Verschieberichtung ist in Fig. 6 mit 69 bezeichnet. Fig. 15 zeigt einen sogenannten Scherenantrieb; dabei ist 70 ein mit der Nebenzapfstelle 18b verbundenes Zahnrad und 71 ein auf der Bearbeitungseinheit 68 angeordnetes Zahnrad. Die beiden Zahnräder 70 und 71 sind durch ein Zwischenzahnrad 72 miteinander verbunden. Das Zwischenzahnrad 72 ist von dem Mittelgelenk zweier Scherenarme 73 und 74 getragen, deren andere Enden um die Achsen der Zahnräder 70 bzw. 71 schwenkbar sind.

In Fig. 11 ist die Lagerung einer Schneckenradwelle 21 und der Eingriff des Schneckenrads 22 mit der Schneckenwelle 15 im einzelnen dargestellt. Die Schneckenradwelle 21 besteht aus zwei Halbwellen 21 a und 21 b, die in den Lagern 23 der Hauptbearbeitungsplatten 11 und 12 aufgenommen sind. Die Halbwellen 21 a und 21 b sind in das Schneckenrad 22 eingesteckt und dadurch zentriert. Sie werden durch einen Spannbolzen 21c zusammengehalten, der- von der Seite der Hauptbearbeitungsebene G her zugänglich ist. Zur Drehmomentübertragung zwischen dem Schneckenrad 22 und den Halbwellen 21a und 21 sind Radialkeile 21 d oder Verzahnungen vorgesehen. Die Zahnköpfe 22e des Schneckenrads 22 sind bogenförmig gekrümmt mit einem Radius, der dem Schneckenfussradius der Schnekkenwelle 15 entspricht. Damit ist eine grosse Eingriffslänge zwischen der Schneckenwelle 15 und dem Schneckenrad 22 sichergestellt.

Zur Montage des Schneckenrads 22 wird dieses in Eingriff mit der Schneckenwelle 15 gehalten, worauf die Halbwellen 21 a und 21 b durch die Lager 23 eingeschoben und dann in axialer Richtung gesichert werden.

Wie aus Fig. 11 weiter ersichtlich, ist die Kupplungseinrichtung 24 der Welle 21 von einem Kreuzschlitz gebildet. An der anzuschliessenden Bearbeitungseinheit 25 sind dementsprechend als Gegenkupplungseinrichtung Kreuzrippen 24' angebracht, welche in die Kreuzschlitze 24 eingreifen. Auf diese Weise ist der von der Antriebsübertragung her als Fortsetzung der Schneckenradwelle zu betrachtende Wellenabschnitt der anzuschliessenden Bearbeitungseinheit 25 an dem Schneckenradwellenabschnitt 21 zentriert und kann in der Bearbeitungseinheit fliegend gelagert sein.

Der Hauptrahmen 10 ist gemäss Fig. 3 bis auf das Niveau der oberen Schneckenwelle 15 ein geschlossener Hohlrahmen und nimmt ein Ölbad 75 auf, in welches die Schneckenwelle 15 noch teilweise eintaucht. Auf diese Weise sind sämtliche bewegten Teile innerhalb des Hauptrahmens 10 geschmiert. Die einzelnen Zapfstellen, die Hauptzapfstellen und die Nebenzapfstellen sind durch die die zugehörigen Wände durchsetzenden Schneckenradwellen abgedichtet, gegebenenfalls unter Einsatz zusätzlicher Dichtungsmittel.

Das Ölbad ist nach oben durch eine Abdeckplatte 76 (Fig. 3) abgedeckt. Diese Abdeckplatte 76 gewährt der Schneckenwelle 15 Durchtritt und verhindert den Eintritt von Schmutz.

In der abgewandelten Ausführungsform gemäss Fig. 7 ist der Hauptrahmen 10 oberhalb des Werkstückdurchgangs 11 und 12a von einem Holm 77 gebildet, der sich aus drei Sektionen 77a, 77b und 77c zusammensetzt. Die Holmsektionen 77a, 77b, 77c sind an dem Hauptrahmen 10 und aneinander drehbar gelagert, und zwar drehbar um die Achse der Schneckenwelle 15. In den Holmsektionen 77a, 77b und 77c sind Schneckenräder mit Schneckenradwellen gelagert, wobei die Anordnung derjenigen in Fig. 11 entspricht. Die Schneckenräder (nicht eingezeichnet) stehen in Eingriff mit der Schneckenwelle 15. Die Sektionen 77a, 77b, 77c können, wie aus Fig. 8 zu ersehen, einzeln um die Achse der Schneckenwelle 15 geschwenkt und in jeder beliebigen Zwischenlage durch nicht eingezeichnete Feststellmittel festgestellt werden. Auf den Sektionen 77a, 77b und 77c sind wieder Befestigungsmittel in Form von hinterschnittenen Nuten 14 angebracht um Biegeeinheiten 25 oder andere Bearbeitungseinheiten befestigen zu können. Damit wird es möglich, mit den Biegeeinheiten in beliebigen Arbeitsrichtungen arbeiten zu können.

Wie aus Fig. 12 und 13 zu ersehen ist ist der Hauptrahmen 10 von einem Stützrahmen 78 eingeschlossen. Der Stützrahmen 78 ist so kraftig ausgebildet, dass er Schwingungen des Hauptrahmens 10 gegenüber dessen Fussholmen 13 unterdrücken kann. Der Stützrahmen 78 umfasst mindestens vier vertikale Stützsäulen 79, die durch Querträger 80 und Längsbalken 81,82,83,84 miteinander verbunden sind. Die unteren Querträger 80 sind mit dem Hauptrahmen 10 verschweisst. Auf den Längsbalken 81,82 ist ein erster Querbalken 85 angeordnet, der längs der Längsbalken 81 und 82 verfahrbar ist. Auf dem Querbalken 85 ist ein Hebezeug 86 in Längsrichtung des Querbalkens 85 verfahrbar, das der Handhabung von Bearbeitungseinheiten in der Hauptbearbeitungsebene H dient. Der Hauptbearbeitungsebene G ist ein entsprechendes Hebezeug zugeordnet.

Wie aus Fig. 12 ersichtlich, ist auf dem Stützrahmen 78 oben die Druckversorgerpumpe 27 angeordnet, die durch einen Motor 27a angetrieben wird und der ein Ölkühler 27b zugeordnet ist.

An dem Stützrahmen 78 sind Verkleidungsteile 87 angebracht, die als Schiebe- oder Schwenktüren ausgebildet sind und zum Zwecke der Arbeitssicherheit als Berührungsschutz, gegebenenfalls aber auch als Lärmschutz dienlich sind. Alle Teile der Maschine gegebenenfalls mit Ausnahme der Bandvorratsrollen sind innerhalb dieser Verkleidung untergebracht. Die Verkleidungsteile können aus transparentem Werkstoff hergestellt sein, so dass ohne Öffnung der Verkleidung eine Beobachtung der Vorgänge an der Maschine möglich ist. Als zusätzliche Arbeitsschutzmassnahme kann vorgesehen sein, dass bei geöffneten Rahmen die Maschine entweder überhaupt nicht oder nur in Tippbetrieb laufen kann.

## Patentansprüche

1. Draht- und Bandbearbeitungsmaschine, umfassend einen stationären Hauptrahmen (10) mit mindestens einer eine Hauptbearbeitungsebene (G, H) definierenden Hauptbearbeitungsplatte (11,12), wobei an der Hauptbearbeitungsplatte (11,12) mindestens drei zu der Hauptbearbeitungsebene (G, H) parallel verlaufende, antriebsmässig miteinander verbundene Antriebswellen (15,16,17,18) längs aneinander anschliessender Seiten eines Polygonzugs angeordnet sind und diese Antriebswellen (15,16,17,18) an Hauptzapfstellen (15a,16a,17a,18a) zum Antrieb von durch Befestigungsmittel an der Hauptbearbeitungsplatte (11,12) anbringbaren Bearbeitungseinheiten (25) ausgerüstet sind, dadurch gekennzeichnet, dass die Antriebswellen (15,16; 17,18) auf der einen Seite der Hauptbearbeitungsplatte (11,12) angebracht sind und die Bearbeitungseinheiten (25) auf der anderen Seite der Hauptbearbeitungsplatte (11,12) anbringbar sind, dass die Antriebswellen (15,16,17,18) als Schneckenwellen (15,16,17,18) ausgebildet sind und dass die Bearbeitungseinheiten (25) durch die Hauptbearbeitungsplatte (11,12) hindurch vermittels Schneckenradwellen (21) mit zur Hauptbearbeitungsebene (G, H) senkrechter Achse antreibbar sind, welche mit je einem in Antriebseingriff mit der jeweiligen Schneckenwelle (15,16,17,18) stehenden Schneckenrad (22) drehfest verbunden sind.

2. Draht- und Bandbearbeitungsmaschine nach Anspruch 1, dadurch gekennzeichnet, dass die Schneckenwellen (15,16,17,18) längs mindestens dreier Seiten eines Rechteckpolygonzugs angeordnet sind.

3. Draht- und Bandbearbeitungsmaschine nach Anspruch 2, dadurch gekennzeichnet, dass die Schneckenwellen (15,16,17,18) längs der vier Seiten eines Rechtecks angeordnet sind.

4. Draht- und Bandbearbeitungsmaschine nach einem der Ansprüche 1 bis 3, dadurch gekennzeichnet, dass jede Hauptzapfstelle (15a, 16a, 17a, 18a) unabhängig von dem Vorhandensein einer zugehörigen Bearbeitungseinheit (25) ständig mit einem zur Hauptbearbeitungsebene (G, H) senkrechten Schneckenradwellenabschnitt (21) und einem zugehörigen Schnekkenrad (22) besetzt ist, wobei dieser Schneckenradwellenabschnitt (21) eine Kupplungseinrichtung (24) zum Ankuppeln einer Gegenkupplunqseinrichtung (24') eines der jeweiligen Bearbeitungseinheit (25) zugehörigen Schneckenradwellenabschnitts aufweist.

5. Draht- und Bandbearbeitungsmaschine nach einem der Ansprüche 1 bis 4, dadurch gekennzeichnet, dass die Hauptbearbeitungsplatte (11, 12) an einer zugehörigen Hauptzapfstelle (15a, 16a, 17a, 18a) ein Loch für den Durchtritt der jeweiligen Schneckenradwelle (21) aufweist.

6. Draht- und Bandbearbeitungsmaschine nach Anspruch 5, dadurch gekennzeichnet, dass das Loch an der Hauptzapfstelle (15a, 16a, 17a, 18a) durch das Schneckenrad (22) und/oder eine zugehörige Schneckenradwelle (21) und/oder eine zugehörige Kupplungseinrichtung (24) verschlossen ist.

7. Draht- und Bandbearbeitungsmaschine nach einem der Ansprüche 1 bis 6, dadurch gekennzeichnet, dass die Schneckenwellen (15,16,17,18) untereinander durch Kegelradtriebe (20) verbunden sind.

8. Draht- und Bandbearbeitungsmaschine nach Anspruch 7, dadurch gekennzeichnet, dass vier Schneckenwellen (15,16,17,18) durch insgesamt drei Kegelradtriebe (20) miteinander verbunden sind.

9. Draht- und Bandbearbeitungsmaschine nach einem der Ansprüche 1 bis 8, dadurch gekennzeichnet, dass die Schneckenwellen (15,16,17,18) durch eine Mehrzahl von synchronlaufenden Antriebsmotoren (26) angetrieben sind.

10. Draht- und Bandbearbeitungsmaschine nach Anspruch 9, dadurch gekennzeichnet, dass den beiden voneinander abgelegenen Enden mindestens einer Schneckenwelle (15) je ein Antriebsmotor (26) zugeordnet ist.

11. Draht- und Bandbearbeitungsmaschine nach Anspruch 9 oder 10, dadurch gekennzeichnet, dass die Antriebsmotoren (26) von einer gemeinsamen Druckversorgungseinheit (27) her angetriebene Hydraulikmotoren sind.

12. Draht- und Bandbearbeitungsmaschine nach einem der Ansprüche 1 bis 11, dadurch gekennzeichnet, dass in der Bearbeitungsebene (G, H) innerhalb des Polygonzugs ein Werkstückdurchgang (11a, 12a) vorgesehen ist.

13. Draht- und Bandbearbeitungsmaschine nach Anspruch 12, dadurch gekennzeichnet, dass der Werkstückdurchgang (11 a, 12a) im wesentlichen rechteckig ist, wobei die Begrenzungsseiten des rechteckigen Werkstückdurchgangs (11a,12a) im wesentlichen parallel zu den Schneckenwellen (15,16,17,18) sind.

14. Draht- und Bandbearbeitungsmaschine nach einem der Ansprüche 1 bis 13, dadurch gekennzeichnet, dass in Richtung senkrecht zur Hauptbearbeitungsebene (G, H), betrachtet mindestens einer der Schneckenwellen (16, 17, 18) Hauptzapfstellen (16a, 17a, 18a) zu deren beiden Seiten zugeordnet sind.

15. Draht- und Bandbearbeitungsmaschine nach Anspruch 14, dadurch gekennzeichnet, dass mindestens eine Hauptzapfstelle (16a,17a,18a) auf der einen Seite der Schneckenwelle (16,17,18) auf Lücke steht zwischen zwei Hauptzapfstellen (16a, 17a, 18a) auf der anderen Seite der Schneckenwelle (16,17,18).

16. Draht- und Bandbearbeitungsmaschine nach einem der Ansprüche 1 bis 15, dadurch gekennzeichnet, dass die Schneckenwellen (15,16,17,18) zwischen zwei zueinander parallelen Hauptbearbeitungsebenen (G, H) angeordnet sind.

17. Draht- und Bandbearbeitungsmaschine nach Anspruch 16, dadurch gekennzeichnet, dass die Hauptzapfstellen (15a,16a,17a,18a) in den beiden Hauptbearbeitungsebenen (G, H) in Richtung senkrecht zu den Hauptbearbeitungsebenen (G, H) paarweise miteinanderfluchten.

18. Draht- und Bandbearbeitungsmaschine nach Anspruch 17, dadurch gekennzeichnet, dass den paarweise miteinander fluchtenden Hauptzapfstellen (15a, 16a, 17a, 18a) ein gemeinsames Schneckenrad (22) und eine gemeinsame Schneckenradwelle (21) zugeordnet sind, welche mit ihren Enden in je einer Hauptbearbeitungsplatte (11, 12) gelagert ist.

19. Draht- und Bandbearbeitungsmaschine nach einem der Ansprüche 1 bis 18, dadurch gekennzeichnet, dass mindestens einer der Schneckenwellen (16,17,18) mindestens eine Nebenzapfstelle (16b, 17b, 18b) mit zur Hauptbearbeitungsebene paralleler Schneckenradachse zugeordnet ist.

20. Draht- und Bandbearbeitungsmaschine nach Anspruch 19, dadurch gekennzeichnet, dass die Nebenzapfstelle (16b, 17b, 18b) unabhängig von dem Vorhandensein einer zugehörigen Bearbeitungseinheit ständig mit einem Schneckenrad (59) und einer zugehörigen Schneckenradwelle (58) besetzt ist, wobei diese Schneckenradwelle mit einer Kupplungseinrichtung zum Ankuppeln einer Gegenkupplungseinrichtung einer Bearbeitungseinheit oder dergl. ausgeführt ist.

21. Draht- und Bandbearbeitungsmaschine nach einem der Ansprüche 19 und 20, dadurch gekennzeichnet, dass mindestens eine Nebenbearbeitungsebene (I, K, L, M, N, 0) senkrecht zur Hauptbearbeitungsebene (G, H) vorgesehen ist und dass dieser Nebenbearbeitungsebene mindestens eine Nebenzapfstelle (16b,17b,18b) zugeordnet ist.

22. Draht- und Bandbearbeitungsmaschine nach Anspruch 21, dadurch gekennzeichnet, dass die Nebenbearbeitungsebene (I, K, L, M, N, 0) durch eine Nebenbearbeitungsplatte (60) gebildet ist.

23. Draht- und Bandbearbeitungsmaschine nach Anspruch 22, dadurch gekennzeichnet, dass auf der Nebenbearbeitungsplatte Befestigungsmittel für die Befestigung einer Bearbeitungseinheit (61,62,69) oder dergleichen angebracht sind.

24. Draht- und Bandbearbeitungsmaschine nach Anspruch 23, dadurch gekennzeichnet, dass die Nebenbearbeitungsplatte sich zwischen zwei Hauptbearbeitungsplatten (11, 12) erstreckt.

25. Draht- und Bandbearbeitungsmaschine nach Anspruch 24, dadurch gekennzeichnet, dass mindestens zwei zusammengehörige Ränder von Werkstückdurchgängen (11a,12a) zweier zueinander paralleler Hauptbearbeitungsplatten (11, 12) durch eine Nebenbearbeitungsplatte verbunden sind.

26. Draht- und Bandbearbeitungsmaschine nach Anspruch 24, dadurch gekennzeichnet, dass mindestens zwei zusammengehörige Aussenumfangsränder zweier Hauptbearbeitungsplatten (11,12) durch mindestens eine Nebenbearbeitungsplatte (60) verbunden sind.

27. Draht- und Bandbearbeitungsmaschine nach einem der Ansprüche 1 bis 26, dadurch gekennzeichnet, dass mindestens eine (15) der Schneckenwellen (15,16,17,18) mit wenigstens einem Teil ihres Umfangs auf wenigstens einem Teil ihrer Länge zum Aussenraum des Rahmens (10) hin freiliegt, dass an dem Hauptrahmen (10) parallel zu dem freiliegenden Abschnitt der Schneckenwelle (15) eine Linearführung (30) für eine kontinuierlich verstellbare und feststellbare Bearbeitungseinheit (29) vorgesehen ist und dass an dieser kontinuierlich verstellbaren Bearbeitungseinheit (29) mindestens ein Schneckenrad (32) zum Eingriff mit dem freiliegenden Abschnitt der Schneckenwelle (15) gelagert ist.

28. Draht- und Bandbearbeitungsmaschine nach Anspruch 27, dadurch gekennzeichnet, dass die freiliegende Schneckenwelle (15) in einer Richtung parallel zur Hauptbearbeitungsebene (G, H) freiliegt und dass das Schneckenrad (32) der kontinuierlich verstellbaren Bearbeitungseinheit (29) mit einer Achse senkrecht zur Hauptbearbeitungsebene (G, H) steht.

29. Draht- und Bandbearbeitungsmaschine nach Anspruch 28, dadurch gekennzeichnet, dass die kontinuierlich verstellbare Bearbeitungseinheit (29) in Richtung der Linearführung (30) betrachtet L-förmig ausgebildet ist mit einem ersten, sich im wesentlichen quer zur Hauptbearbeitungsebene (G, H) erstreckenden Schenkel (29a), welcher Führungselemente zur Führung an der Linearführung (30) aufweist und an welchem das mit der freiliegenden Schneckenwelle (15) kämmende Schneckenrad (32) der kontinuierlich verstellbaren Bearbeitungseinheit (29) gelagert ist und mit einem zweiten, sich im wesentlichen parallel zu einer Hauptbearbeitungsebene (G, H) erstreckenden Schenkel (29b), an welchem Antriebsübertragungs- und Bearbeitungselemente (33,37) der kontinuierlich verstellbaren Bearbeitungseinheit (29) angebracht sind.

30. Draht- und Bandbearbeitungsmaschine nach Anspruch 29, dadurch gekennzeichnet, dass die Bearbeitungseinheit (29) eine Stanzpresse umfasst.

31. Draht- und Bandbearbeitungsmaschine nach Anspruch 30, dadurch gekennzeichnet, dass in dem zweiten Schenkel (29ba,29bb) ein Pressenrahmen ausgebildet ist mit einem ersten, an den ersten Schenkel (29a) angrenzenden und mit diesem verbundenen Pressenrahmenschenkel (29ba) und einem von dem ersten Schenkel (29a) abgelegenen und mit dem ersten Pressenrahmenteil (29ba) verbundenen zweiten Pressenrahmenteil (29bb), wobei in dem ersten Pressenrahmenteil (29ba) mindestens eine Exzenterantriebswelle (33) gelagert und mit dem Schneckenrad (32) antriebsmässig verbunden ist, wobei weiter in dem ersten Pressenrahmenteil (29ba) eine Bärführung (35) für einen Pressbär (36) in Längsrichtung des zweiten Schenkels (29b) angeordent ist, wobei weiter in der Bärführung (35) ein Pressbär (36) verschiebbar geführt ist wobei weiter der Pressbär (36) über mindestens eine Pleuelstange (37) mit der Exzenterantriebswelle (33) verbunden ist und wobei an dem zweiten Pressenrahmenteil (29bb) ein Pressentisch (38) angeordnet ist.

32. Draht- und Bandbearbeitungsmaschine nach Anspruch 31, dadurch gekennzeichnet, dass der zweite Pressenrahmenteil (29bb) mit dem ersten Pressenrahmenteil (29ba) durch Distanzstücke (50) und unter Vorspannung stehende Zuganker (49) verbunden ist.

33. Draht- und Bandbearbeitungsmaschine nach Anspruch 32, dadurch gekennzeichnet, dass die Distanzhülsen sind, welche von jeweils einem Zuganker (49) durchsetzt werden.

34. Draht- und Bandbearbeitungsmaschine nach einem der Ansprüche 32 und 33, dadurch gekennzeichnet, dass sich die Zuganker (49) über die gesamte Länge des zweiten Schenkels (29b) erstrecken.

35. Draht- und Bandbearbeitungsmaschine nach einem der Ansprüche 31 bis 34, dadurch gekennzeichnet, dass die Exzenterantriebswelle (33) achsparallel zu dem Schneckenrad (32) der kontinuierlich verstellbaren Bearbeitungseinheit (29) angeordnet ist.

36. Draht- und Bandbearbeitungsmaschine nach einem der Ansprüche 31 bis 35, dadurch gekennzeichnet, dass ein von der Schneckenradwelle (31) der kontinuierlich verstellbaren Bearbeitungseinheit (29) abgelegenes Ende der Exzenterantriebswelle (33) mit einem Zusatzmotor (34), insbesondere einem Hydraulikmotor verbunden ist, welcher gegebenenfalls an die gleiche Druckversorgungseinheit (27) angeschlossen ist wie die Antriebsmotoren (26) der Schneckenwellen (15, 16, 17, 18).

37. Draht- und Bandbearbeitungsmaschine nach einem der Ansprüche 31 bis 36, dadurch gekennzeichnet, dass an dem Pressbär (36) und/ oder an dem Pressentisch (38) eine Werkzeugaufspannplatte (39,44) in Arbeitsrichtung des Pressbärs (36) verstellbar angebracht ist.

38. Draht- und Bandbearbeitungsmaschine nach Anspruch 37, dadurch gekennzeichnet, dass die Werkzeugaufspannplatte (39,44) durch eine quer zur Arbeitsrichtung des Pressbärs (36) verstellbare Keilplatte (40) verstellbar ist.

39. Draht- und Bandbearbeitungsmaschine nach Anspruch 38, dadurch gekennzeichnet, dass die Keilplatte (40) durch einen Spindelantrieb (41) verstellbar ist.

40. Draht- und Bandbearbeitungsmaschine nach Anspruch 39, dadurch gekennzeichnet, dass dem Spindelantrieb (41) ein Spindelantriebsmotor (42), insbesondere ein hydraulischer Spindelantriebsmotor (42) zugeordnet ist.

41. Draht- und Bandbearbeitungsmaschine nach einem der Ansprüche 38 bis 40, dadurch gekennzeichnet, dass die Werkzeugaufspannplatte (39,44) mit dem Pressbär (36) bzw. dem Pressentisch (38) durch mindestens eine Andrückfeder (43) verbunden ist, welche die Werkzeugaufspannplatte (39,44) in Eingriff mit der Keilplatte (40) und die Keilplatte in Eingriff mit dem Pressbär (36) bzw. dem Pressentisch (38) hält.

42. Draht- und Bandbearbeitungsmaschine nach einem der Ansprüche 39 bis 41, dadurch gekennzeichnet, dass die Werkzeugaufspannplatte (39,44) mit der Keilplatte (40) und die Keilplatte (40) mit dem Pressbär (36) bzw. dem Pressentisch (38) durch Klemmittel verklemmbar ist.

43. Draht- und Bandbearbeitungsmaschine nach einem der Ansprüche 29 bis 42, dadurch gekennzeichnet, dass die freiliegende Schneckenwelle (15) horizontal längs des oberen Rands der Hauptbearbeitungsplatte (11, 12) läuft und dass der zweite Schenkel (29b) von dem ersten Schenkel (29a) ausgehend nach unten hängt.

44. Draht- und Bandbearbeitungsmaschine nach Anspruch 43, dadurch gekennzeichnet, dass der zweite Schenkel (29b) auf einer parallel zur Linearführung (30) verlaufenden Stützbahn (45) aufgelagert ist.

45. Draht- und Bandbearbeitungsmaschine nach Anspruch 44, dadurch gekennzeichnet, dass zur Auflagerung des zweiten Schenkels (29b) auf der Stützbahn (45) der zweite Schenkel (29b) mit mindestens einem Stützschuh (47) und mindestens einem höhenverstellbaren Rollenlager (46) versehen ist.

46. Draht- und Bandbearbeitungsmaschine nach einem der Ansprüche 29 bis 45, dadurch gekennzeichnet, dass der erste Schenkel (29a) und der zweite Schenkel (29b) als getrennte Baueinheiten hergestellt und miteinander verbunden ist.

47. Draht- und Bandbearbeitungsmaschine nach einem der Ansprüche 29 bis 46, dadurch gekennzeichnet, dass der erste Rahmenteil (29ba) und gegebenenfalls der zweite Rahmenteil (29bb) aus Sandwichteilen (B, C, D) zur Aufnahme von Pressbären (36) bzw. Presstischen (38) unterschiedlicher Breite zusammensetzbar sind.

48. Draht- und Bandbearbeitungsmaschine nach einem der Ansprüche 29 bis 47, dadurch gekennzeichnet, dass an dem ersten Schenkel (29a) mindestens eine zusätzliche Zapfstelle (51) für eine weitere Bearbeitungseinheit angebracht ist.

49. Draht- und Bandbearbeitungsmaschine nach einem der Ansprüche 1 bis 48, dadurch gekennzeichnet, dass der stationäre Hauptrahmen im wesentlichen von zwei, Hauptbearbeitungsebenen (G, H) bildenden Hauptbearbeitungsplatten (11, 12) gebildet ist, welche durch Abstandhalter miteinander verbunden sind.

50. Draht- und Bandbearbeitungsmaschine nach Anspruch 49, dadurch gekennzeichnet, dass die Abstandhalter wenigstens zum Teil von zu den Hauptbearbeitungsplatten (11,12) senkrechten Platten (60) gebildet sind, welche gegebenfalls Nebenbearbeitungsebenen (I, K, L, M, N, O) definieren.

51. Draht- und Bandbearbeitungsmaschine nach einem der Ansprüche 1 bis 50, dadurch gekennzeichnet, dass der stationäre Hauptrahmen (10) wenigstens zum Teil-als ein Ölbad (75) aufnehmender Hohlrahmen ausgebildet ist.

52. Draht- und Bandbearbeitungsmaschine nach Anspruch 51, dadurch gekennzeichnet, dass das Ölbad (75) mindestens bis zu der höchstliegenden horizontalen Schneckenwelle (15) reicht.

53. Draht- und Bandbearbeitungsmaschine nach einem der Ansprüche 1 bis 52, gekennzeichnet durch mindestens eine einer Stanzpresse (29) vorgeschaltete Draht- oder Bandzuführungseinheit (64).

54. Draht- und Bandbearbeitungsmaschine nach Anspruch 53, dadurch gekennzeichnet, dass die Draht- oder Bandzuführungseinheit (64) über eine der Zapfstellen (71a) von einer der Schnekkenwellen (17) her angetrieben ist.

55. Draht- und Bandbearbeitungsmaschine nach einem der Ansprüche 53 und 54, dadurch gekennzeichnet, dass die Draht- oder Bahnzuführungseinheit (64) für eine Vorschubrichtung parallel zur Hauptbearbeitungsebene (G, H) ausgelegt ist.

56. Draht- und Bandbearbeitungsmaschine nach einem der Ansprüche 53 und 54, dadurch gekennzeichnet, dass die Draht- oder Bandzuführungseinheit für einen Vorschub senkrecht zur Hauptbearbeitungsebene (G, H) ausgelegt ist.

57. Draht- und Bandbearbeitungsmaschine nach einem der Ansprüche 1 bis 56, gekennzeichnet durch Zwischenvorschubeinrichtungen (61, 62) zum Transport der von dem Band (28, 28') bzw. Draht abgeschnittenen Abschnitt von einer Bearbeitungsstelle (29) zu einer weiteren Bearbeitungsstelle (X).

58. Draht- und Bandbearbeitungsmaschine nach Anspruch 57, dadurch gekennzeichnet, dass eine Zwischenvorschubeinrichtung (61, 62) zum Transport der Abschnitte durch den Werkstückdurchgang (11 a, 12a) hindurch ausgebildet ist.

59. Draht- und Bandbearbeitungsmaschine nach Anspruch 58, dadurch gekennzeichnet, dass eine Zwischenvorschubeinrichtung (61, 62) zum Transport der Abschnitte von der einen Hauptbearbeitungsebene (H) zur anderen Hauptbearbeitungsebene (G) ausgebildet ist und von einer Nebenzapfstelle (16b, 17b) her angetrieben ist.

60. Draht- und Bandbearbeitungsmaschine nach einem der Ansprüche 1 bis 59, dadurch gekennzeichnet, dass mindestens eine an eine bestimmte Zapfstelle angeschlossene Bearbeitungseinheit (68) an dem Rahmen (10) kontinuierlich verstellbar angeordnet und mit einer Zapfstelle (18b) über einen verstellbaren Scherentrieb (70, 71, 72) verbunden ist.

61. Draht- und Bandbearbeitungsmaschine nach einem der Ansprüche 1 bis 60, dadurch gekennzeichnet, dass mindestens eine Bearbeitungseinheit (25) als Biegeeinheit ausgebildet ist.

62. Draht- und Bandbearbeitungsmaschine nach einem der Ansprüche 1 bis 61, dadurch gekennzeichnet, dass mindestens eine Bearbeitungseinheit als Schweisseinheit (52) ausgebildet ist.

63. Draht- ud Bandbearbeitungsmaschine nach einem der Ansprüche 1 bis 62, dadurch gekennzeichnet, dass mindestens eine Bearbeitungseinheit (54) als Bohr- oder Fräseinheit ausgebildet ist.

64. Draht- und Bandbearbeitungsmaschine nach einem der Ansprüche 1 bis 63, dadurch gekennzeichnet, dass mindestens eine Bearbeitungseinheit (54) als Gewindeschneideinheit ausgebildet ist.

65. Draht- und Bandbearbeitungsmaschine nach einem der Ansprüche 1 bis 64, dadurch gekennzeichnet, dass mindestens eine Bearbeitungseinheit (54) über einen Winkeltrieb (55) an eine Zapfstelle (16a) angeschlossen ist.

66. Draht- und Bandbearbeitungsmaschine nach einem der Ansprüche 4 bis 65, dadurch gekennzeichnet, dass die Kupplungseinrichtung (24) einer Schneckenradwelle (21) als Kreuzschlitz oder Kreuzrippe ausgebildet ist, deren Kreuzungspunkt mit der Wellenachse zusammenfällt.

67. Draht- und Bandbearbeitungsmaschine nach einem der Ansprüche 4 bis 66, dadurch gekennzeichnet, dass die Schneckenradwelle (21) aus zwei Halbwellen (21a, 21 b) besteht, welche durch das ungeteilte Schneckenrad (22) miteinander und mit dem Schneckenrad (22) fluchten und drehfest verbunden sind und ausserhalb des Schneckenrads (22) durch je eine Lageranordnung (23) insbesondere in den Hauptbearbeitungsplatten (11, 12) gelagert sind.

68. Draht- und Bandbearbeitungsmaschine nach Anspruch 67, dadurch gekennzeichnet, dass die Halbwellen (21a, 21b) in entgegengesetzter Richtung durch die jeweilige Lageranordnung (23) in Eingriff mit dem in Arbeitsstellung gegenüber der Schneckenwelle (15) gehaltenen Schneckenrad (22) einführbar sind.

69. Draht- und Bandbearbeitungsmaschine nach einem der Ansprüche 1 bis 68, dadurch gekennzeichnet, dass der stationäre Hauptrahmen (10) durch einen äusseren Stützrahmen (78) stabilisiert ist.

70. Draht- und Bandbearbeitungsmaschine nach Anspruch 69, dadurch gekennzeichnet, dass der Stützrahmen (78) Träger einer Berührungsschutz- und/oder Schallschutzverkleidung (87) ist.

71. Draht- und Bandbearbeitungsmaschine nach Anspruch 70, dadurch gekennzeichnet, dass die Verkleidung (87) transparent ist.

72. Draht- und Bandbearbeitungsmaschine nach einem der Ansprüche 70 und 71, dadurch gekennzeichnet, dass die Verkleidung (87) sektionsweise verschiebbar, abnehmbar oder abschwenkbar ist.

73. Draht- und Bandbearbeitungsmaschine nach einem der Ansprüche 69 bis 72, dadurch gekennzeichnet, dass der stationäre Hauptrahmen (10) quer zur Hauptebene verlaufende Bodenauflageholme (13) aufweist und dass der Stützrahmen (78) mit den Bodenauflageholmen (13) im Bereich von deren freien Enden und mit dem Hauptrahmen (10) in dessen oberen Bereich verbunden ist.

74. Draht- und Bandbearbeitungsmaschine nach einem der Ansprüche 69 bis 73, dadurch gekennzeichnet, dass der Stützrahmen (78) mindestens zwei oberhalb des stationären Rahmens (10) angeordnete, parallel zu den Hauptbearbeitungsebenen (G, H) verlaufende Führungsbalken (81, 82, 83, 84) aufweist und dass auf diesen Führungsbalken (81, 82, 83, 84) mindestens ein quer zur Hauptbearbeitungsebene (G, H) verlaufender und in Längsrichtung der Führungsbalken (81, 82, 83, 84) verfahrbarer Querbalken (85) geführt ist und dass an diesem Querbalken (85) mindestens ein Hebe- und Fördermittel (86) zur Handhabung von Bearbeitungseinheiten im Bereich der Maschine angeordnet ist.

75. Draht- und Bandbearbeitungsmaschine nach Anspruch 74, dadurch gekennzeichnet, dass das Hebe- und Fördermittel (86) längs des Querbalkens (85), d.h. senkrecht zur Hauptbearbeitungsebene (G, H) verfahrbar ist.

76. Draht- und Bandbearbeitungsmaschine nach Anspruch 74 oder 75, dadurch gekennzeichnet, dass bei Vorhandensein von zwei Hauptbearbeitungsebenen (G, H) der Stützrahmen (78) für jede Hauptbearbeitungsebene (G, H) zwei Führungsbalken (81, 82 und 83, 84) und mindestens einen zwischen diesen Führungsbalken sich erstreckenden Querbalken (85) mit je einem Hebe-und Fördermittel (86) aufweist.

77. Draht- und Bandbearbeitungsmaschine nach einem der Ansprüche 1 bis 72, dadurch gekennzeichnet, dass ein sich längs einer Schnekkenwelle (15) erstreckender Rahmenholm (77) mindestens ein um die Schneckenwelle (15) schwenkbares Holmsegment (77a, 77b, 77c) aufweist, in dem mindestens eine Schneckenradwelle mit einem in die Schneckenwelle (15) eingreifenden Schneckenrad und mit mindestens einer Zapfstelle gelagert ist und an dem Befestigungsmittel für mindestens eine Bearbeitungseinheit (25) vorgesehen sind.

78. Draht- und Bandbearbeitungsmaschine nach einem der Ansprüche 1 bis 77, dadurch gekennzeichnet, dass die Zahnköpfe (22e) des Schneckenrads (22) teilkreisbogenförmig und dem Schneckenfussdurchmesser der Schnekkenwelle (15) angepasst sind.

79. Draht- und Bandbearbeitungsmaschine nach einem der Ansprüche 1 bis 78, dadurch gekennzeichnet, dass zwei zueinander parallele, je eine Hauptbearbeitungsebene definierende Hauptbearbeitungsplatten von einem einstückigen Gussteil gebildet sind.

80. Draht- und Bandbearbeitun^{g}smaschine nach Anspruch 79, dadurch gekennzeichnet, dass die Lagerungen (19) für die Schneckenwellen (15, 16, 17, 18) in dem Gussteil einstückig mit diesem hergestellt sind.

## Claims

1. Wire and strip processing machine, comprising a stationary main frame (10) with at least one main processing plate (11, 12) defining a main processing plane (G, H), where on the main processing plate (11, 12) at least three drive shafts (15, 16, 17, 18) extending parallel to the main processing plane (G, H) and connected for drive with one another are arranged along mutually joining sides of a polygon and these drive shafts are equipped at main take-off points (15a, 16a, 17a, 18a) for the drive of processing units (25) fittable by securing means on the main processing plate (11, 12), characterised in that the drive shafts (15, 16, 17, 18) are fitted on the one side of the main processing plate (11, 12) and the processing units (25) are fittable on the other side of the main processing plate (11, 12), in that the drive shafts (15, 16, 17, 18) are formed as worm shafts (15, 16, 17, 18), and in that the processing units (25) are drivable through the main processing plate (11, 12) by means of worm wheel shafts (21) with axis perpendicular to the main processing plane (G, H), which are connected fast in rotation each with a worm wheel (22) which is in drive engagement with the respective worm shaft (15, 16,17,18).

2. Wire and strip processing machine according to Claim 1, characterised in that the worm shafts (15, 16, 17, 18) are arranged along at least three sides of a rightangled polygon.

3. Wire and strip processing machine according to Claim 2, characterised in that the worm shafts (15, 16, 17, 18) are arranged along the four sides of a rectangle.

4. Wire and strip processing machine according to one of Claims 1 to 3, characterised in that each main take-off point (15a, 16a, 17a, 18a), independently of the presence of a pertinent processing unit (25), is constantly occupied with a worm wheel shaft section (21) perpendicular to the main processing plane (G, H) and a pertinent worm wheel (22), this worm wheel shaft section (21) comprising a coupling device (24) for the coupling of a counter-coupling device (24') of a worm wheel shaft section pertaining to the respective processing unit (25).

5. Wire and strip processing machine according to one of Claims 1 to 4, characterised in that the main processing plate (11,12) comprises at a pertinent main take-off point (15a, 16a, 17a, 18a) a hole for the passage of the respective worm wheel shaft (21).

6. Wire and strip processing machine according to Claim 5, characterised in that the hole at the main take-off point (15a, 16a, 17a, 18a) is closed by the worm wheel (22) and/or a pertinent worm wheel shaft (21) and/or a pertinent coupling device (24).

7. Wire and strip processing machine according to one of Claims 1 to 6, characterised in that the worm shafts (15, 16, 17, 18) are connected with one another by bevel gears (20).

8. Wire and strip processing machine according to Claim 7, characterised in that the four worm shafts (15, 16, 17, 18) are connected with one another by a total of three bevel gear transmissions (20).

9. Wire and strip processing machine according to one of Claims 1 to 8, characterised in that the worm shafts (15, 16, 17, 18) are driven by a plurality of synchronously running drive motors (26).

10. Wire and strip processing machine according to Claim 9, characterised in that a drive motor (26) is allocated to each of the two mutually remote ends of at loast one worm shaft (15).

11. Wire and strip processing machine according to Claim 9 or 10, characterised in that the drive motors (26) are hydraulic motors driven from one common pressure supply unit (27).

12. Wire and strip processing machine according to one of Claims 1 to 11, characterised in that a workpiece passage (11a, 12a) is provided in the processing plane (G, H) within the polygon.

13. Wire and strip processing machine according to Claim 12, characterised in that the workpiece passage (11a, 12a) is substantially rectangular, the defining sides of the rectangular workpiece passage (11a, 12a) being substantially parallel to the worm shafts (15,16,17,18).

14. Wire and strip processing machine according to one of Claims 1 to 13, characterised in that, considered in a direction perpendicular to the main processing plane (G, H), main take-off points (16a, 17a, 18a) are allocated to at least one of the worm shafts (16, 17, 18), to both sides thereof.

15. Wire and strip processing machine according to Claim 14, characterised in that at least one main take-off point (16a, 17a, 18a) on one side of the worm shaft (16,17,18) stands opposite to the gap between two main take-off points (16a, 17a, 18a) on the other side of the worm shaft (16, 17, 18).

16. Wire and strip processing machine according to one of Claims 1 to 15, characterised in that the worm shafts (15, 16, 17, 18) are arranged between two mutually parallel main processing planes (G, H).

17. Wire and strip processing machine according to Claim 16, characterised in that the main take-off points (15a, 16a, 17a, 18a) in the two main processing planes (G, H) are aligned with one another by pairs in a direction perpendicular to the main processing planes (G, H).

18. Wire and strip processing machine according to Claim 17, characterised in that a common worm wheel (22) and a common worm wheel shaft (21), which are mounted with their ends each in a main processing plate (11, 12), are allocated to the main take-off points (15a, 16a, 17a, 18a) aligned with one another in pairs.

19. Wire and strip processing machine according to one of Claims 1 to 18, characterised in that at least one secondary take-off point (16b, 17b, 18b) with worm wheel axis parallel to the main processing plane is allocated to at least one of the worm shafts (16,17,18).

20. Wire and strip processing machine according to Claim 19, characterised in that the secondary take-off point (16b, 17b, 18b), irrespective of the presence of a pertinent processing unit, is constantly occupied with a worm wheel (59) and a pertinent worm wheel shaft (58), and this worm wheel shaft is made with a coupling device for the coupling of a counter-coupling device of a processing unit or the like.

21. Wire and strip processing machine according to one of Claims 19 and 20, characterised in that at least one secondary processing plane (I, K, L, M, N, 0) is provided perpendicularly to the main processing plane (G, H) and in that at least one secondary take-off point (16b, 17b, 18b) is allocated to this secondary processing plane.

22. Wire and strip processing machine according to Claim 21, characterised in that the secondary processing plane (I, K, L, M, N, 0) is formed by a secondary processing plate (60).

23. Wire and strip processing machine according to Claim 22, characterised in that securing means for the securing of a processing unit (61, 62, 69) or the like are provided on the secondary processing plate.

24. Wire and strip processing machine according to Claim 23, characterised in that the secondary processing plate extends between two main processing plates (11,12).

25. Wire and strip processing machine according to Claim 24, characterised in that at least two edges, belonging together, of workpiece passages (11 a, 12a) of two mutually parallel main processing ptates (11,12) are connected by a secondary processing plate.

26. Wire and strip processing machine according to Claim 24, characterised in that at least two external circumferential edges, belonging together, of two main processing plates (11, 12) are connected by at least one secondary processing plate (60).

27. Wire and strip processing machine according to one of Claims 1 to 26, characterised in that at least one (15) of the worm shafts (15,16,17,18) is exposed with at least a part of its circumfor- ence over at least a part of its length to the exterior space of the frame (10), in that on the main frame (10), parallel to the exposed section of the worm shaft (15) a linear guide for a continuously adjustable and securable processing unit (29) is provided and in that on this continuously adjustable processing unit (29) at least one worm wheel (32) is mounted for engagement with the exposed section of the worm shaft (15).

28. Wire and strip processing machine according to Claim 27, characterised in that the exposed worm shaft (15) is exposed in a direction parallel to the main processing plane (G, H) and in that the worm wheel (32) of the continuously adjustable processing unit (29) stands with an axis per- pendiculartothe main processing plane (G, H).

29. Wire and strip processing machine according to Claim 28, characterised in that the continuously adjustable processing unit (29), considered in the direction of the linear guide (30), is made L-shaped with a first leg (29a) extending substantially transversely of the main processing plane (G, H), which comprises guide elements for guidance on the linear guide (30) and on which the worm wheel (32), meshing with the exposed worm shaft (15), of the continuously adjustable processing unit (29) is mounted, and with a second leg (29b) extending substantially parallel to a main processing plane (G, H), on which drive transmission and processing elements (33, 37) of the continuously adjustable processing unit (29) are provided.

30. Wire and strip processing machine according to Claim 29, characterised in that the processing unit (29) comprises a stamping press.

31. Wire and strip processing machine according to Claim 30, characterised in that the second leg (29ba, 29bb) a press frame is formed with a first press frame leg (29ba) adjoining the first leg (29a) and connected therewith an a second press frame part (29bb) space from the first leg (29a) and connected with the first press frame part (29ba), at least one eccentric drive shaft (33) being mounted in the first press frame part (29ba) and in drive connection with the worm wheel (32), while furthermore in the first press frame part (29ba) a ram guide (35) for a press ram (36) is arranged in the longitudinal direction of the second leg (29b), while furthermore a press ram (36) is guided displaceably in the ram guide (35) while furthermore the press ram (36) is connected through at least one connecting rod (37) with the eccentric drive shaft (33), and a press bench (38) is arranged on the second press frame part (29bb).

32. Wire and strip processing machine according to Claim 31, characterised in that the second press frame part (29bb) is connected with the first press frame part (29ba) by distance pieces (50) and tie rods (49) under initial stress.

33. Wire and strip processing machine according to Claim 32, characterised in that the distance pieces (50) are distance sleeves through each of which a tie rod (49) extends.

34. Wire and strip processing machine according to one of Claims 32 and 33, characterised in that the tie rods (49) extend over the whole length of the second leg (29b).

35. Wire and strip processing machine according to one of Claims 31 to 34, characterised in that the eccentric drive shaft (33) is arranged axially parallel with the worm wheel (32) of the continuously adjustable processing unit (29).

36. Wire and strip processing machine according to one of Claims 31 to 35, characterised in that one end, remote from the worm wheel shaft (31) of the continuously adjustable processing unit (29), of the eccentric drive shaft (33) is connected with an additional motor (34), especially a hydraulic motor, which may be connected to the same pressure supply unit (27) as the drive motors (26) of the worm shafts (15,16,17,18).

37. Wire and strip processing machine according to one of Claims 31 to 36, characterised in that a tool mounting plate (39, 44) is fitted for adjustment in the working direction of the press ram (36) on the press ram (36) and/or on the press bench (38).

38. Wire and strip processing machine according to Claim 37, characterised in that the tool mounting plate (39, 44) is adjustable by a wedge plate (40) adjustable transversely of the working direction of the press ram (36).

39. Wire and strip processing machine according to Claim 38, characterised in that the wedge plate (40) is adjustable by a spindle drive (41).

40. Wire and strip processing machine according to Claim 39, characterised in that a spindle drive motor (42), especially a hydraulic spindle drive motor (42), is allocated to the spindle drive (41).

41. Wire and strip processing machine according to one of Claims 38 to 40, characterised in that the toool mounting plate (39, 44) is connected with the press ram (36) and/or the press bench (38) by at least one presser spring (43) which keeps the tool mounting plate (39, 44) in engagement with the wedge plate (40) and the wedge plate in engagement with the press ram (36) and/ or the press bench (38).

42. Wire and strip processing machine according to one of Claims 39 to 41, characterised in that the tool mounting plate (39, 44) is clampable with the wedge plate (40) and the wedge plate (40) is clampable with the press ram (36) and/or the press bench (38) by clamping means.

43. Wire end strip processing machine according to one of Claims 29 to 42, characterised in that the exposed worm shaft (15) runs horizontally along the upper edge of the main processing plate (11, 12) and in that the second leg (29b) hangs downwards, starting from the first leg (29a).

44. Wire and strip processing machine according to Claim 43, characterised in that the second leg (29b) is mounted on a support track (45) extending parallel with the linear guide (30).

45. Wire and strip processing machine according to Claim 44, characterised in that for the mounting of the second leg (29b) on the support track (45) the second leg (29b) is provided with at least one support shoe (47) and at least one roller bearing (46) of adjustable height.

46. Wire and strip processing machine according to one of Claims 29 to 45, characterised in that the first leg (29a) and the second leg (29b) are produced as separate units and connected with one another.

47. Wire and strip processing machine according to one of Claims 29 to 46, characterised in that the first frame part (29ba) and possiblythe second frame part (29bb) can be assembled from sandwich parts (B, C, D) for the reception of press rams (36) and/or press benches (38) of different widths.

48. Wire and strip processing machine according to one of Claims 29 to 47, characterised in that at least one additional take-off point (51) for a further processing unit is fitted on the first leg (29a).

49. Wire and strip processing machine according to one of Claims 1 to 48, characterised in that the stationary main frame is formed essentially by two main processing plates (11, 12) forming main processing planes (G, H), which are connected with one another by distance members.

50. Wire and strip processing machine according to Claim 49, characterised in that the distance members are formed at least partially by plates (60) perpendicular to the main processing plates (11, 12), which may define secondary processing planes (I, K, L, M, N, 0).

51. Wire and strip processing machine according to one of Claims 1 to 50, characterised in that the stationary main frame (10) is formed at least partially as a hollow frame accommodating an oil bath (75).

52. Wire and strip processing machine according to Claim 51, characterised in that the oil bath (75) reaches at least to the highest horizontal worm shaft (15).

53. Wire and strip processing machine according to one of Claims 1 to 52, characterised by at least one wire or strip feed unit (64) preceding a stamping press (29).

54. Wire and strip processing machine according to Claim 53, characterised in that the wire or strip feed unit (64) is driven through one of the take-off points (17a) by one of the worm shafts (17).

55. Wire and strip processing machine according to one of Claims 53 and 54, characterised in that the wire or strip feed unit (64) is designed for a feed direction parallel to the main processing plane (G, H).

56. Wire and strip processing machine according to one of Claims 53 and 54, characterised in that the wire or strip feed unit is designed for a feed perpendicularly of the main processing plane (G, H).

57. Wire and strip processing machine according to one of Claims 1 to 56, characterised by intermediate feed devices (61, 62) for the transport of the section cut from the strip (28, 28') or wire from one processing station (29) to a further processing station (X).

58. Wire and strip processing machine according to Claim 57, characterised in that an intermediate feed device (61, 62) is formed for the transport of the sections through the tool passage (11a,12a).

59. Wire and strip processing machine according to Claim 58, characterised in that an intermediate feed device (61, 62) is formed for the transport of the sections from the one main processing plane (H) to the other main processing plane (G) and is driven from a secondary take-off point (16b,17b).

60. Wire and strip processing machine according to one of Claims 1 to 59, characterised in that at least one processing unit (68) connected to a specific take-off point is continuously adjustably arranged on the frame (10) and is connected with a take-off point (18b) through an adjustable shears transmission (70, 71, 72).

61. Wire and strip processing machine according to one of Claims 1 to 60, characterised in that at least one processing unit (25) is formed as bending unit.

62. Wire and strip processing machine according to one of Claims 1 to 61, characterised in that at least one processing unit is formed as welding unit (52).

63. Wire and strip processing machine according to one of Claims 1 to 62, characterised in that at least one processing unit (54) is formed as drilling or milling unit.

64. Wire and strip processing machine according to one of Claims 1 to 63, characterised in that at least one processing unit (54) is formed as thread-cutting unit.

65. Wire and strip processing machine according to one of Claims 1 to 64, characterised in that at least one processing unit (54) is connected through an angle gearing (55) to a take-off point (16a).

66. Wire and strip processing machine according to one of Claims 4 to 65, characterised in that the coupling device (24) of a worm wheel shaft (21) is made as cross slot or cross rib, the crossing point of which coincides with the shaft axis.

67. Wire and strip processing machine according to one of Claims 4 to 66, characterised in that the worm wheel shaft (21) consists of two half shafts (21 a, 21 b) which are aligned and connected fast in rotation with one another and with the worm wheel (22) by the undivided worm wheel (22) and are mounted outside the worm wheel (22) by a bearing arrangement (23) each, especially in the main processing plates (11, 12).

68. Wire and strip processing machine according to Claim 67, characterised in that the half shafts (21 a, 21 b) can be introduced in opposite directions through the respective bearing arrangement (23) into engagement with the worm wheel (22), which is held in the working position in relation to the worm shaft (15).

69. Wire and strip processing machine according to one of Claims 1 to 68, characterised in that the stationary main frame (10) is stabilised by an outer support frame (78).

70. Wire and strip processing machine according to Claim 69, characterised in that the support frame (78) is the carrier of an anti-contact and/or sound-protective cladding (87).

71. Wire and strip processing machine according to Claim 70, characterised in that the cladding (87) is transparent.

72. Wire and strip processing machine according to one of Claims 70 and 71, characterised in that the cladding (87) can be displaced, removed or privoted away by sections.

73. Wire and strip processing machine according to one of Claims 69 to 72, characterised in that the stationary main frame (10) comprises floor rest spars (13) extending transversely of the main plane and in that the support frame (78) is connected with the floor rest spars (13) in the region of their free ends and with the main frame (10) in its upper region.

74. Wire and strip processing machine according to one of Claims 69 to 73, characterised in that the support frame (78) comprises at least two guide beams (81, 82, 83, 84) arranged above the stationary frame (10) and extending parallel to the main processing planes (G, H) and in that at least one transverse beam (85) extending transversely of the main processing plane (G, H) and mobile in the longitudinal direction of the guide beams (81, 82, 83, 84) is guided on these guide beams (81, 82, 83, 84), and in that on this transverse beam (85) at least one lifting and conveying means (86) for the handling of processing units in the region of the machine is arranged.

75. Wire and strip processing machine according to Claim 74, characterised in that the lifting and conveying means (86) is mobile along the transverse beam (85), tht is perpendicularly of the main processing plane (G, H).

76. Wire and strip processing machine according to Claim 74 or 75, characterised in that when two main processing planes (G, H) are present the support frame (78) comprises for each main processing plane (G, H) two guide beams (81, 82 and 83, 84) and at least one transverse beam (85) extending between these guide beams, each with a lifting and conveying means (86).

77. Wire and strip processing machine according to one of Claims 1 to 76, characterised in that a frame spar (77) extending along a worm shaft (15) comprises at least one spar segment (77a, 77b, 77c) pivotable about the worm shaft (15), in which segment at least one worm wheel shaft with a worm wheel engaging in the worm shaft (15) and with at least one take-off point is mounted and on which securing means for at least one processing unit (25) are provided.

78. Wire and strip processing machine according to one of Claims 1 to 77, characterised in that the tooth tips (22e) of the worm wheel (22) are of part-arcuate form and adapted to the tooth root diameter of the worm shaft (15).

79. Wire and strip processing machine according to one of Claims 1 to 78, characterised in that two mutually parallel main processing plates each defining a main processing plates each defining a main processing plane are formed by a one-piece casting.

80. Wire and strip processing machine according to Claim 79, characterised in that the bearing mountings (19) for the worm shafts (15,16,17,18) are produced in the casting integrally therewith.

## Revendications

1. Machine d'usinage de fils et de bandes, comprenant un bâti principal stationnaire (10) avec au moins un plateau d'usinage principal (11, 12) définissant un plan d'usinage principal (G, H), au moins trois arbres d'entraînement (15, 16, 17, 18) assemblés entre eux en matière d'entraînement et s'étendant parallèlement au plan d'usinage principal (G, H) étant disposés sur le plateau d'usinage principal (11, 12) le long de côtés contigus d'un tracé polygonal, et ces arbres d'entraînement (15, 16, 17, 18) étant équipés, en des points de pivotement principaux (15a, 16a, 17a, 18a) et en vue de leur entraînement, d'unités d'usinage (25) qui peuvent être amenées par des moyens de fixation contre le plateau d'usinage principal (11, 12), caractérisée en ce que les arbres d'entraînement (15,16,17,18) sont disposés d'un côté du plateau d'usinage principal (11, 12) et les unités d'usinage (25) peuvent être amenées de l'autre côté du plateau d'usinage principal (11, 12), en ce que les arbres d'entraînement (15, 16, 17, 18) se présentent sous la forme de vis sans fin (15, 16, 17, 18), et en ce que les unités d'usinage (25) peuvent être entraînées à travers le plateau d'usinage principal (11, 12) au moyen d'arbres à roues-vis (21) qui présentent des axes perpendiculaires au plan d'usinage principal (G, H) et qui sont chacun reliés solidairement en rotation avec une roue-vis (22) qui se trouve en engagement d'entraînement avec la vis sans fin (15, 16, 17, 18) correspondante.

2. Machine d'usinage de fils et de bandes selon la revendication 1, caractérisée en ce que les vis sans fin (15, 16, 17, 18) sont disposées le long d'au moins trois côtés d'un trajet polygonal rectangulaire.

3. Machine d'usinage de fils et de bandes selon la revendication 2, caractérisée en ce que les vis sans fin (15, 16, 17, 18) sont disposées le long des quatre côtés d'un rectangle.

4. Machine d'usinage de fils et de bandes selon l'une des revendications 1 à 3, caractérisée en ce que chaque point de pivotement principal (15a, 16a, 17a, 18a) est, indépendamment de la présence d'une unité d'usinage (25) associée, occupé en permanence par une partie d'arbre à roue-vis (21) perpendiculaire au plan d'usinage principal (G, H) et par une roue-vis (22) associée, cette partie d'arbre à roue-vis (21) présentant un dispositif d'accouplement (24) pour l'accouplement d'un dispositif d'accouplement conjugué (24') d'une partie d'arbre à roue-vis associée à l'unité d'usinage (25) correspondante.

5. Machine d'usinage de fils et de bandes selon l'une des revendications 1 à 4, caractérisée en ce que le plateau d'usinage principal (11, 12) présente, en un point de pivotement principal (15a, 16a, 17a, 18a) correspondant, un orifice pour le passage de l'arbre à roue-vis (21) associé.

6. Machine d'usinage de fils et de bandes selon la revendication 5, caractérisée en ce que l'orifice prévu au point de pivotement principal (15a, 16a, 17a, 18a) est obturé par la roue-vis (22) et/ou un arbre à roue-vis (21) associé et/ou un dispositif d'accouplement (24) associé.

7. Machine d'usinage de fils et de bandes selon l'une des revendications 1 à 6, caractérisée en ce que les vis sans fin (15, 16, 17, 18) sont mutuellement reliées par des engrenages coniques (20).

8. Machine d'usinage de fils et de bandes selon la revendication 7, caractérisée en ce que quatre vis sans fin (15, 16, 17, 18) sont mutuellement reliées par au total trois engrenages coniques (20).

9. Machine d'usinage de fils et de bandes selon l'une des revendications 1 à 8, caractérisée en ce que les vis sans fin (15, 16, 17, 18) sont entraînées par plusieurs moteurs d'entraînement (26) à marche synchrone.

10. Machine d'usinage de fils et de bandes selon la revendication 9, caractérisée en ce qu'un moteur d'entraînement (26) est associé à chacune des deux extrémités mutuellement éloignées d'au moins une vis sans fin (15).

11. Machine d'usinage de fils et de bandes selon la revendication 9 ou 10, caractérisée en ce que les moteurs d'entraînement (26) sont des moteurs hydrauliques entraînés à partir d'une unité d'alimentation en pression (27) commune.

12. Machine d'usinage de fils et de bandes selon l'une des revendications 1 à 11, caractérisée en ce qu'il est prévu dans le plan d'usinage (G, H), à l'intérieur du tracé polygonal, un passage (11 a, 12a) pour les pièces travaillées.

13. Machine d'usinage de fils et de bandes selon la revendication 12, caractérisée en ce que le passage de pièces travaillées (11 a, 12a) est sensiblement rectangulaire, les côtés de délimitation du passage rectangulaire de pièces travaillés (11 a, 12a) étant sensiblement parallèles aux vis sans fin (15, 16,17,18).

14. Machine d'usinage de fils et de bandes selon l'une des revendications 1 à 13, caractérisée en ce que, vu en direction perpendiculaire au plan d'usinage principal (G, H), des points de pivotement principaux (16a, 17a, 18a) sont associés des deux côtés d'au moins une des vis sans fin (16,17, 18).

15. Machine d'usinage de fils et de bandes selon la revendication 14, caractérisée en ce qu'au moins un point de pivotement principal (16a, 17a, 18a), situé d'un côté de la vis sans fin (16, 17, 18), est disposé en chicane entre deux points de pivotement principaux (16a, 17a, 18a) situés de l'autre côté de la vis sans fin (16,17,18).

16. Machine d'usinage de fils et de bandes selon l'une des revendications 1 à 15, caractérisée en ce que les vis sans fin (15, 16, 17, 18) sont disposées entre deux plans d'usinage principaux (G, H) parallèles entre eux.

17. Machine d'usinage de fils et de bandes selon la revendication 16, caractérisée en ce que les points de pivotement principaux (15a, 16a, 17a, 18a) sont, dans les deux plans d'usinage principaux (G, H), en alignement mutuel par paires en direction perpendiculaire aux plans d'usinage principaux (G, H).

18. Machine d'usinage de fils et de bandes selon la revendication 17, caractérisée en ce qu'une roue-vis (22) commune et un arbre à roue-vis (21) commun, dont les extrémités sont chacune montées dans un des plateaux d'usinage pricipaux (11, 12) sont associées aux points de pivotement principaux (15a, 16a, 17a, 18a) qui sont en alignement mutuel par paires.

19. Machine d'usinage de fils et de bandes selon l'une des revendications 1 à 18, caractérisée en ce qu'au moins un point de pivotement secondaire (16b, 17b, 18b), dont l'axe de roue-vis est parallèle au plan d'usinage principal, est associé à au moins une des vis sans fin (16,17,18).

20. Machine d'usinage de fils et de bandes selon la revendication 19, caractérisée en ce que le point de pivotement secondaire (16b, 17b, 18b) est, indépendamment de la présence d'une unité d'usinage associée, occupé en permanence par une roue-vis (59) et par un arbre à roue-vis (58) associé, cet arbre à roue-vis présentant un dispositif d'accouplement pour l'accouplement d'un dispositif d'accouplement conjugué d'une unité d'usinage ou d'un autre dispositif similaire.

21. Machine d'usinage de fils et de bandes selon l'une des revendications 19 et 20, caractérisée en ce qu'il est prévu au moins un plan d'usinage secondaire (I, K, L, M, N, 0) perpendiculaire au plan d'usinage principal (G, H), et en ce qu'au moins un point de pivotement secondaire (16b, 17b, 18b) est associé à ce plan d'usinage secondaire.

22. Machine d'usinage de fils et de bandes selon la revendication 21, caractérisée en ce que le plan d'usinage secondaire (I, K, L, M, N, 0) est formé par un plateau d'usinage secondaire (60).

23. Machine d'usinage de fils et de bandes selon la revendication 22, caractérisée en ce que des moyens de fixation sont disposés sur le plateau d'usinage secondaire, pour la fixation d'une unité d'usinage (61, 62, 69) ou autre dispositif similaire.

24. Machine d'usinage de fils et de bandes selon la revendication 23, caractérisée en ce que le plateau d'usinage secondaire s'étend entre deux plateaux d'usinage principaux (11, 12).

25. Machine d'usinage de fils et de bandes selon la revendication 24, caractérisée en ce qu'au moins deux bords correspondants de passages de pièces travaillées (11 a, 12a) de deux plateaux d'usinage principaux (11, 12) parallèles entre eux sont reliés par un plateau d'usinage secondaire.

26. Machine d'usinage de fils et de bandes selon la revendication 24, caractérisée en ce qu'au moins deux bords périphériques extérieurs correspondants de deux plateaux d'usinage principaux (11, 12) sont reliés par au moins un plateau d'usinages secondaire (60).

27. Machine d'usinage de fils et de bandes selon l'une des revendications 1 à 26, caractérisée en ce qu'au moins une (15) des vis sans fin (15,16, 17, 18) est, par au moins une partie de sa périphérie et sur au moins une partie de sa longueur, découverte vers l'extérieur du bâti (10), en ce qu'il est prévu sur le bâti principal (10), parallèlement à la partie découverte de la vis sans fin (15), un guidage linéaire (30) pour une unité d'usinage (29) réglable en continu et bloquable, et en ce qu'au moins une roue-vis (32) est montée sur cette unité d'usinage (29) réglable en continu, pour s'engager avec la partie découverte de la vis sans fin (15).

28. Machine d'usinage de fils et de bandes selon la revendication 27, caractérisée en ce que la vis sans fin découverte (15) est découverte dans une direction parallèle au plan d'usinage principal (G, H), et en ce qu'un axe de la roue-vis (32) de l'unité d'usinage réglable en continu (29) est perpendiculaire au plan d'usinage principal (G, H).

29. Machine d'usinage de fils et de bandes selon la revendication 28, caractérisée en ce que l'unité d'usinage réglable en continu (29) est, vue en direction du guidage linéaire (30), configurée en forme de L, avec une première branche (29a), s'étendant essentiellement perpendiculairement au plan d'usinage principal (G, H), qui présente des éléments de guidage en vue du guidage sur le guidage linéaire (30), et sur laquelle est montée la roue-vis (32) de l'unité d'usinage réglable en continu (29) qui s'engrène avec la vis sans fin découverte (15), et avec une deuxième branche (29b), s'étendant essentiellement parallèlement au plan d'usinage principal (G, H), sur laquelle sont disposés des éléments de transmission de l'entraînement et d'usinage (33, 37) de l'unité d'usinage réglable en continu (29).

30. Machine d'usinage de fils et de bandes selon la revendication 29, caractérisée en ce que l'unité d'usinage (29) comprend une presse à estamper à froid.

31. Machine d'usinage de fils et de bandes selon la revendication 30, caractérisée en ce qu'un bâti de presse est configuré dans la deuxième branche (29ba, 29bb), avec une première partie de bâti de presse (29ba) contiguë de la première branche (29a) et assemblée à cette dernière, et avec une deuxième partie de bâti de presse (29bb) écartée de la première branche (29a) et assemblée à la première partie de bâti de presse (29ba), au moins un arbre d'entraînement excentrique (33) étant monté dans la première partie de bâti de presse (29ba) et relié en entraînement à la roue-vis (32), un guidage de masse tombante (35) pour une masse tombante de presse (36) étant disposé dans la première partie de bâti de presse (29ba), dans le sens longitudinal de la deuxième branche (29b), une masse tombante de presse (36) étant guidée en coulissement dans le guidage de masse tombante (35), la masse tombante de presse (36) étant reliée à l'arbre d'entraînement excentrique (33) par l'intermédiaire d'au moins une bielle (37), et un plateau de presse (38) étant disposé sur la deuxième partie de bâti de presse (29bb).

32. Machine d'usinage de fils et de bandes selon la revendication 31, caractérisée en ce que la deuxième partie de bâti de presse (29bb) est assemblée à la première de bâti de presse (29ba) par des éléments d'écartement (50) et des tirants d'ancrage (49) se trouvant sous précontrainte.

33. Machine d'usinage de fils et de bandes selon la revendication 32, caractérisée en ce que les éléments d'écartement (50) sont des manchons d'écartement qui sont chacun traversés par un tirant d'ancrage (49).

34. Machine d'usinage de fils et de bandes selon l'une des revendications 32 et 33, caractérisée en ce que les tirants d'ancrage (49) s'étendent sur toute la longueur de la deuxième branche (29b).

35. Machine d'usinage de fils et de bandes selon l'une des revendications 31 à 34, caractérisée en ce que l'abre d'entraînement excentrique (33) est disposé parallèle à l'axe de la roue-vis (32) de l'unité d'usinage réglable en continu (29).

36. Machine d'usinage de fils et de bandes selon l'une des revendications 31 à 35, caractérisée en ce que l'extrémité de l'arbre d'entraînement excentrique (33) qui est éloignée de l'arbre à roue-vis (31) de l'unité d'usinage réglable en continu (29), est reliée à un moteur auxiliaire (34), notamment un moteur hydraulique, lequel est éventuellement raccordé à la même unité d'alimentation en pression (27) que les moteurs d'entraînement (26) des vis sans fin (15,16,17,18).

37. Machine d'usinage de fils et de bandes selon l'une des revendications 31 à 36, caractérisée en ce qu'un plateau de bridage d'outil (39, 44) est monté sur la masse tombante de presse (36) et/ ou sur le plateau de presse (38), en étant déplaçable dans le sens de travail de la masse tombante de presse (36).

38. Machine d'usinage de fils et de bandes selon la revendication 37, caractérisée en ce que le plateau de bridage d'outil (39, 44) est déplaçable à l'aide d'une clavette (40) déplaçable perpendiculairement au sens de travail de la masse tombante de presse (36).

39. Machine d'usinage de fils et de bandes selon la revendication 38, caractérisée en ce que la clavette (40) est déplaçable à l'aide d'un entraînement de broche (41 ).

40. Machine d'usinage de fils et de bandes selon la revendication 39, caractérisée en ce qu'un moteur d'entraînement de broche (42), notamment hydraulique, est associé à l'entraînement de broche (41).

41. Machine d'usinage de fils et de bandes selon l'une des revendications 38 à 40, caractérisée en ce que le plateau de bridage d'outil (39,44) est relié à la masse tombante de presse (36) ou encore au plateau de presse (38) par au moins un ressort de pression (43), qui mainₜient le plateau de bridage d'outil (39, 44) en engagement avec la clavette (40), et la clavette en engagement avec la masse tombante de presse (36) ou encore le plateau de presse (38).

42. Machine d'usinage de fils et de bandes selon l'une des revendications 39 à 41, caractérisée en ce que le plateau de bridage d'outil (39, 44) peut être bloqué avec la clavette (40), et la clavette (40) avec la masse tombante de presse (36) ou encore le plateau de presse (38), par des moyens de blocage.

43. Machine d'usinage de fils et de bandes selon l'une des revendications 29 à 42, caractérisée en ce que la vis sans fin découverte (15) s'étend horizontalement le long du bord supérieur du plateau d'usinage principal (11, 12), et en ce que la deuxième branche (29b) pend vers le bas, en partant de la première branche (29a).

44. Machine d'usinage de fils et de bandes selon la revendication 43, caractérisée en ce que la deuxième branche (29b) est appuyée sur une bande de soutien (45) qui s'étend parallèlement au guidage linéaire (30).

45. Machine d'usinage de fils et de bandes selon la revendication 44, caractérisée en ce qu'afin de s'appuyer sur la bande de soutien (45). La deuxième branche (29b) est munie d'au moins un sabot de soutien (47) et d'au moins un roulement à rouleaux (46) réglable en hauteur.

46. Machine d'usinage de fils et de bandes selon l'une des revendications 29 à 45, caractérisée en ce que la première branche (29a) et la deuxième branche (29b) sont réalisés sous la forme d'unités constructives distinctes et sont assemblées l'une à l'autre.

47. Machine d'usinage de fils et de bandes selon l'une des revendications 29 à 46, caractérisée en ce que la première partie de bâti (29ba) et éventuellement la deuxième partie de bâti (29bb) peuvent être constituées de pièces sandwich (B, C, D) pour recevoir des masses tombantes (36) ou encore des plateaux (38) de presses de largeurs diverses.

48. Machine d'usinage de fils et de bandes selon l'une des revendications 29 à 47, caractérisée en ce qu'au moins un point de pivotement supplémentaire (51), pour une autre unité d'usinage, est monté sur la première branche (29a).

49. Machine d'usinage de fils et de bandes selon l'une des revendications 1 à 48, caractérisée en ce que le bâti principal stationnaire est formé pour l'essentiel de deux plateaux d'usinage principaux (11, 12) qui forment des plans d'usinage principaux (G, H) et qui sont assemblés entre eux par des éléments d'écartement.

50. Machine d'usinage de fils et de bandes selon la revendication 49, caractérisée en ce que les éléments d'écartement sont formés au moins en partie par des plateaux (60) qui sont perpendiculaires aux plateaux d'usinage principaux (11, 12) et qui définissent éventuellement des plans d'usinage secondaires (1, K, L, M, N, O).

51. Machine d'usinage de fils et de bandes selon l'une des revendications 1 à 50, caractérisée en ce que le bâti principal stationnaire (10) est configuré au moins en partie sous la forme d'un bâti creux recevant un bain d'huile (75).

52. Machine d'usinage de fils et de bandes selon la revendication 51, caractérisée en ce que le bain d'huile (75) s'étend au moins jusqu'à la vis sans fin horizontale située la plus haute (15).

53. Machine d'usinage de fils et de bandes selon l'une des revendications 1 à 52, caractérisée par au moins une unité d'amenée de fils ou de bandes (64) montée en amont d'une presse à estamper à froid (29).

54. Machine d'usinage de fils et de bandes selon la revendication 53, caractérisée en ce que l'unité d'amenée de fils ou de bandes (64) est entraînée à partir d'une des vis sans fin (17), par l'intermédiaire d'un des points de pivotement (17a).

55. Machine d'usinage de fils et de bandes selon l'une des revendications 53 et 54, caractérisée en ce que l'unité d'amenée de fils ou de bandes (64) est conçue pour une direction d'avance parallèle au plan d'usinage principal (G, H).

56. Machine d'usinage de fils et de bandes selon l'une des revendications 53 et 54, caractérisée en ce que l'unité d'amenée de fils ou de bandes est conçue pour une direction d'avance perpendiculaire au plan d'usinage principal (G, H).

57. Machine d'usinage de fils et de bandes selon l'une des revendications 1 à 56, caractérisée par des dispositifs d'avance intermédiaires (61, 62), pour le transport du tronçon découpé de la bande (28, 28') ou du fil d'un point d'usinage (29) à un autre point d'usinage (X).

58. Machine d'usinage de fils et de bandes selon la revendication 57, caractérisée en ce qu'un dispositif d'avance intermédiaire (61, 62) est configuré en vue du transport des tronçons à travers le passage de pièces travaillées (11 a, 12a).

59. Machine d'usinage de fils et de bandes selon la revendication 58, caractérisée en ce qu'un dispositif d'avance intermédaire (61, 62) est configuré en vue de transport des tronçons d'un plan d'usinage principal (H) à l'autre (G), et est entraîné depuis un point de pivotement secondaire (16b, 17b).

60. Machine d'usinage de fils et de bandes selon l'une des revendications 1 à 59, caractérisée en ce qu'au moins une unité d'usinage (68), raccordée à un point de pivotement déterminé, est disposée déplaçable en continu sur le bâti (10), et est reliée à un point de pivotement (18b) par l'intermédiaire d'une transmission réglable à leviers croisés (70, 71, 72).

61. Machine d'usinage de fils et de bandes selon l'une des revendications 1 à 60, caractérisée en ce qu'au moins une unité d'usinages (25) se présente sous la forme d'une unité de cintrage.

62. Machine d'usinage de fils et de bandes selon l'une des revendications 1 à 61, caractérisée en ce qu'au moins une unité d'usinage se présente sous la forme d'une unité de soudage (52).

63. Machine d'usinage de fils et de bandes selon l'une des revendications 1 à 62, caractérisée en ce qu'au moins un unité d'usinage (54) se présente sous la forme d'une unité de perçage ou de fraisage.

64. Machine d'usinage de fils et de bandes selon l'une des revendications 1 à 63, caractérisée en ce qu'au moins une unité d'usinage (54) se présente sous la forme d'une unité de taraudage.

65. Machine d'usinage de fils et de bandes selon l'une des revendications 1 à 64, caractérisée en ce qu'au moins une unité d'usinage (54) est raccordée à un point de pivotement (16a) par l'intermédiaire d'une transmission d'angle (55).

66. Machine d'usinage de fils et de bandes selon l'une des revendications 4 à 65, caractérisée en ce que le dispositif d'accouplement (24) d'un arbre à roue-vis (21) est configuré en empreinte ou nervure cruciforme, dont le point d'intersection coïncide avec l'axe de l'arbre.

67. Machine d'usinage de fils et de bandes selon l'une des revendications 4 à 66, caractérisée en ce que l'arbre à roue-vis (21) est constitué de deux demi-arbres (21 a, 21 b) qui, au moyen de la roue-vis (22) d'une seule pièce, sont assemblés solidairement en rotation et en alignement entre eux et avec la roue-vis (22), et qui, à l'extérieur de la roue-vis (22), sont montés par un ensemble de palier respectif (23), notamment dans les plateaux d'usinage principaux (11, 12).

68. Machine d'usinage de fils et de bandes se-Ion la revendication 67, caractérisée en ce que les demi-arbres (21a, 21 b) peuvent, par leur ensemble de palier (23) respectif, être introduits en sens opposés en engagement avec la roue-vis (22) maintenue en position de travail par rapport à la vis sans fin (15).

69. Machine d'usinage de fils et de bandes selon l'une des revendications 1 à 68, caractérisée en ce que le bâti principal stationnaire (10) est stabilisé par un bâti de soutien extérieur (78).

70. Machine d'usinage de fils et de bandes selon la revendication 69, caractérisée en ce que le bâti de soutien (78) est porteur d'un habillage de protection contre les contracts et/ou de protection phonique (87).

71. Machine d'usinage de fils et de bandes selon la revendication 70, caractérisée en ce que l'habillage (87) est transparent.

72. Machine d'usinage de fils et de bandes selon l'une des revendications 70 et 71, caractérisée en ce que l'habillage (87) est coulissable, dépo- sable ou relevable par sections.

73. Machine d'usinage de fils et de bandes selon l'une des revendications 69 à 72, caractérisée en ce que le bâti principal stationnaire (10) présente des longerons de support de fond (13) s'étendant perpendiculairement au plan principal, et en ce que le bâti de soutien (78) est assemblé aux longerons de support de fond (13) dans la région de leurs extrémités libres, et au bâti principal (10) dans sa région supérieure.

74. Machine d'usinage de fils et de bandes selon l'une des revendications 69 à 73, caractérisée en ce que le bâti de soutien (78) présente au moins deux poutres de guidage (81, 82, 83, 84) disposées au-dessus du bâti stationnaire (10) et s'étendant parallèlement aux plans d'usinage principaux (G, H), en ce qu'au moins une poutre transversale (85), s'étendant perpendiculairement au plan d'usinage principal (G, H) et dans le sens longitudinal des poutres de guidage (81, 82, 83, 84), est guidée sur ces poutres de guidage (81, 82, 83, 84), et en ce qu'au moins un moyen de levage et de transport (86) est disposé sur cette poutre transversale (85), pour la manutention d'unités d'usinage dans la région de la machine.

75. Machine d'usinage de fils et de bandes selon la revendication 74, caractérisée en ce que le moyen de levage et de transport (86) est déplaçable le long de la poutre transversale (85), c'est-à-dire perpendiculairement au plan d'usinage principal (G, H).

76. Machine d'usinage de fils et de bandes selon la revendication 74 ou 75, caractérisée en ce qu'en présence de deux plans d'usinage principaux (G, H), le bâti de soutien (78) présente pour chaque plan d'usinage principal (G, H) deux poutres de guidage (81, 82 et 83, 84), et au moins une poutre transversale (85) s'étendant entre ces poutres de guidage, chaque poutre transversale (85) étant munie d'un moyen de levage et de transport (86).

77. Machine d'usinage de fils et de bandes selon l'une des revendications 1 à 76, caractérisée en ce qu'un longeron de bâti (77) s'étendant le long d'une vis sans fin (15) présente au moins un segment de longeron (77a, 77b, 77c) pouvant pivoter autour de la vis sans fin (15), segment dans lequel est monté au moins un arbre à roue-vis avec une roue-vis s'engageant dans la vis sans fin et avec au moins un point de pivotement, et sur lequel sont prévus des moyens de fixation pour au moins une unité d'usinage (25).

78. Machine d'usinage de fils et de bandes selon l'une des revendications 1 à 77, caractérisée en ce que les têtes de dents (22e) de la roue-vis (22) sont en forme d'arc de cercle partiel et sont adaptées au diamètre des pieds de spires de la vis sans fin (15).

79. Machine d'usinage de fils et de bandes selon l'une des revendications 1 à 78, caractérisée en ce que deux plateaux d'usinage principaux, parallèles entre eux et définissant chacun un plan d'usinage principal, sont formés par une seule et même pièce moulée en fonte.

80. Machine d'usinage de fils et de bandes selon la revendication 79, caractérisée en ce que les paliers de montage (19) pour les vis sans fin (15, 16, 17, 18) sont fabriqués solidairement dans la pièce moulée en fonte.
